# FASCICULE DE BREVET EUROPEEN

(11) **EP 3 502 797 B1**
(45) Date de publication et mention de la délivrance du brevet: **08.07.2020**
(21) Numéro de dépôt: 17209121.7
(22) Date de dépôt: 20.12.2017
(51) Int. Cl.: G04C 10/00, G04C 3/04

(54) **PIECE D'HORLOGERIE COMPRENANT UN OSCILLATEUR MECANIQUE ASSOCIE A UN SYSTEME DE REGULATION**
UHRWERKSANORDNUNG, DIE EINEN MECHANISCHEN OSZILLATOR UMFASST, DER MIT EINER EINSTELLVORRICHTUNG VERBUNDEN IST
TIMEPIECE COMPRISING A MECHANICAL OSCILLATOR ASSOCIATED WITH A CONTROL SYSTEM

(43) Date de publication de la demande: 26.06.2019
(73) Titulaire: The Swatch Group Research and Development Ltd, 2074 Marin (CH)
(72) Inventeur: Tombez, Lionel, 2022 Bevaix (CH)
(74) Mandataire: ICB SA

(56) Documents cités:
- EP-A1- 1 241 538
- US-A1- 2013 051 191

## Description

### Domaine technique

La présente invention concerne une pièce d'horlogerie comprenant un oscillateur mécanique associé à un système de régulation de sa fréquence moyenne. La régulation est du type électronique, c'est-à-dire que le système de régulation comprend un circuit électronique relié à un oscillateur auxiliaire qui est agencé pour fournir un signal d'horloge électrique de grande précision. Le système de régulation est agencé pour corriger une dérive temporelle éventuelle de l'oscillateur mécanique relativement à l'oscillateur auxiliaire.

En particulier, l'oscillateur mécanique comprend un résonateur mécanique formé par un balancier-spiral et un dispositif d'entretien formé par un échappement classique, par exemple à ancre suisse. L'oscillateur auxiliaire est formé notamment par un résonateur à quartz ou par un résonateur intégré dans le circuit électronique de régulation.

### Arrière-plan technologique

Des mouvements formant des pièces d'horlogerie telles que définies dans le domaine de l'invention ont été proposés dans quelques documents antérieurs. Le brevet CH 597 636, publié en 1977, propose un tel mouvement en référence à sa figure 3. Le mouvement est équipé d'un résonateur formé par un balancier-spiral et d'un dispositif d'entretien classique comprenant une ancre et une roue d'échappement en liaison cinématique avec un barillet muni d'un ressort. Ce mouvement horloger comprend un système de régulation de la fréquence de l'oscillateur mécanique. Ce système de régulation comprend un circuit électronique et un ensemble électromagnétique formé d'une bobine plate, agencée sur un support sous la serge du balancier, et de deux aimants montés sur le balancier et agencés proches l'un de l'autre de manière à passer tous deux au-dessus de la bobine lorsque l'oscillateur est activé.

Le circuit électronique comprend une base de temps comprenant un résonateur à quartz et servant à générer un signal de fréquence de référence FR, cette fréquence de référence étant comparée avec la fréquence FG de l'oscillateur mécanique. La détection de la fréquence FG est réalisée via les signaux électriques générés dans la bobine par la paire d'aimants. Le circuit de régulation est agencé pour pouvoir engendrer momentanément un couple de freinage via un couplage magnétique aimant-bobine et une charge commutable reliée à la bobine. Le document CH 597 636 donne l'enseignement suivant : « Le résonateur ainsi formé doit présenter une fréquence d'oscillation variable selon l'amplitude de part et d'autre de la fréquence FR (défaut d'isochronisme) ». On enseigne donc que l'on obtient une variation de la fréquence d'oscillation d'un résonateur non isochrone en variant son amplitude d'oscillation. Une analogie est faîte entre l'amplitude d'oscillation d'un résonateur et la vitesse angulaire d'une génératrice comprenant un rotor muni d'aimants et agencé dans un rouage du mouvement horloger pour en réguler sa marche. Comme un couple de freinage diminue la vitesse de rotation d'une telle génératrice et ainsi sa fréquence de rotation, il est ici seulement envisagé de pouvoir diminuer la fréquence d'oscillation d'un résonateur obligatoirement non isochrone par l'application d'un couple de freinage diminuant son amplitude d'oscillation.

Pour effectuer une régulation électronique de la fréquence de la génératrice, respectivement de l'oscillateur mécanique, il est prévu dans un mode de réalisation donné que la charge soit formée par un redresseur commutable via un transistor qui recharge une capacité de stockage lors des impulsions de freinage, pour récupérer l'énergie électrique afin d'alimenter le circuit électronique. L'enseignement constant donné dans le document CH 597 636 est le suivant : Lorsque FG > FR le transistor est conducteur ; on prélève alors une puissance Pa sur la génératrice / l'oscillateur. Lorsque FG < FR, le transistor est non-conducteur ; on ne prélève donc plus d'énergie sur la génératrice / l'oscillateur. En d'autres termes, on régule seulement lorsque la fréquence de la génératrice / de l'oscillateur est supérieure à la fréquence de référence FR. Cette régulation consiste à freiner la génératrice / l'oscillateur dans le but de diminuer sa fréquence FG. Ainsi, dans le cas de l'oscillateur mécanique, l'homme du métier comprend qu'une régulation n'est possible que lorsque le ressort de barillet est fortement armé et que la fréquence d'oscillation libre (fréquence propre) de l'oscillateur mécanique est supérieure à la fréquence de référence FR, comme résultat d'un défaut d'isochronisme voulu de l'oscillateur mécanique sélectionné. On a donc un double problème, à savoir l'oscillateur mécanique est sélectionné pour ce qui est normalement un défaut dans un mouvement mécanique et la régulation électronique n'est fonctionnelle que lorsque la fréquence propre de cet oscillateur est supérieure à une fréquence nominale.

La demande de brevet EP 1521 142 traite également de la régulation électronique d'un balancier-spiral. Le système de régulation proposé dans ce document est similaire dans son fonctionnement général à celui du brevet CH 597 636.

La demande de brevet EP 1 241 538 enseigne que le moment du freinage de l'oscillateur mécanique, au cours d'une alternance d'une quelconque oscillation de ce dernier, permet soit de diminuer la valeur de la période d'oscillation en cours, soit de l'augmenter. Pour ce faire, il est prévu un ensemble électromagnétique aimants-bobines et un circuit de commande qui est agencé pour rendre conducteur ou non les bobines durant certains intervalles de temps déterminés. De manière générale, un freinage de l'oscillateur mécanique, par la génération d'une puissance électrique dans les bobines lors d'un couplage aimants-bobines, au cours d'une période d'oscillation engendre soit une augmentation de la période correspondante lorsque ce freinage intervient avant le passage du résonateur mécanique par son point neutre (position de repos), soit une diminution de la période correspondante lorsque ce freinage intervient après le passage du résonateur mécanique par son point neutre.

Concernant l'implémentation d'une régulation électronique tirant profit de la constatation susmentionnée, le document EP 1 241 538 propose deux réalisations. Dans ces deux réalisations, il est prévu un système piézo-électrique associé à l'échappement pour détecter un basculement de son ancre dans chaque période d'oscillation. Grâce à un tel système de détection, il est prévu, d'une part, de comparer la période d'oscillation avec une période de référence, définie par un oscillateur à quartz, pour déterminer si la marche de la pièce d'horlogerie présente une avance ou un retard et, d'autre part, de déterminer dans une alternance sur deux le passage de l'oscillateur mécanique par son point neutre. Dans la première réalisation, selon que la dérive temporelle correspond à une avance ou un retard, il est prévu de rendre conducteur les bobines durant un certain intervalle de temps respectivement avant ou après le passage par la position neutre de l'oscillateur mécanique dans une alternance. En d'autres termes, il est prévu ici de court-circuiter les bobines avant ou après le passage par la position neutre selon que la régulation requière respectivement une augmentation ou une diminution de la période d'oscillation.

Dans la deuxième réalisation, il est prévu d'alimenter le système de régulation en prenant périodiquement de l'énergie à l'oscillateur mécanique via l'ensemble électromagnétique. A cet effet, les bobines sont reliées à un redresseur qui est agencé pour recharger un condensateur (capacité de stockage), lequel sert de source d'alimentation pour le circuit électronique. L'ensemble électromagnétique est celui donné aux figures 2 et 4 du document et le circuit électronique est représenté schématiquement à la Figure 5 de ce document. Les seules indications données pour le fonctionnement du système de régulation sont les suivantes : 1) les bobines sont rendues conductrices durant des intervalles de temps constants qui sont centrés sur des passages respectifs du résonateur mécanique (balancier-spiral) par sa position neutre (position médiane des alternances) ; 2) durant ces intervalles de temps un courant induit est redressé et stocké dans le condensateur ; et 3) au cours desdits intervalles de temps, la période d'oscillation du balancier-spiral peut être régulée efficacement en ajustant la valeur de la puissance générée par le courant induit, sans autres précisions données.

On peut penser que le choix d'intervalles de conduction des bobines centrés sur les positions neutres du résonateur mécanique a pour objectif de ne pas induire de dérive temporelle parasite dans l'oscillateur mécanique en prélevant de l'énergie à ce dernier pour alimenter le circuit électronique. En rendant conductrices les bobines pour une même durée avant et après le passage par la position neutre, l'auteur pense peut-être équilibrer l'effet d'un freinage précédant un tel passage par la position neutre avec l'effet d'un freinage suivant ce passage pour ainsi ne pas modifier la période d'oscillation en l'absence d'un signal de correction du circuit de régulation intervenant suite à la mesure d'une dérive temporelle. On peut fortement douter qu'il y parvienne avec l'ensemble électromagnétique divulgué et un redresseur classique relié à une capacité de stockage. Premièrement, la recharge de cette capacité de stockage dépend de sa tension initiale au début d'un intervalle de temps donné. Ensuite, la tension induite et le courant induit dans les bobines varient en intensité avec la vitesse angulaire du balancier-spiral, cette intensité diminuant lorsqu'on s'éloigne d'une position neutre où la vitesse angulaire est maximale. L'ensemble électromagnétique divulgué permet de déterminer la forme du signal de tension induite / de courant induit. Bien que la position angulaire des aimants relativement aux bobines pour la position neutre (position de repos) ne soit pas donnée et qu'on ne peut pas déduire un enseignement sur la phase du signal, on peut en déduire que la recharge de la capacité de stockage aura lieu normalement en majeure partie avant le passage par la position neutre. Ainsi, il en résulte un freinage qui n'est pas symétrique relativement à la position neutre et un retard parasite dans la marche de pièce d'horlogerie. Finalement, quant à l'ajustement de la puissance induite au cours des intervalles de temps prévus pour réguler la marche de la pièce d'horlogerie, rien n'est indiqué. On ne comprend pas comment un tel ajustement est effectué, aucun enseignement n'étant donné à ce sujet.

### Résumé de l'invention

Un objectif général, dans le cadre du développement ayant conduit à la présente invention, était de réaliser une pièce d'horlogerie, comprenant un mouvement mécanique avec un oscillateur mécanique et un système de régulation électronique de cet oscillateur mécanique, pour laquelle il ne soit pas nécessaire de dérégler initialement l'oscillateur mécanique pour qu'il avance, de manière à avoir ainsi une pièce d'horlogerie qui a la précision d'un oscillateur électronique auxiliaire (notamment muni d'un résonateur à quartz) lorsque le système de régulation est fonctionnel et, dans le cas contraire, la précision de l'oscillateur mécanique correspondant à son meilleur réglage. En d'autres termes, on cherche à adjoindre une régulation électronique à un mouvement mécanique par ailleurs réglé le plus précisément possible de sorte qu'il reste fonctionnel, avec la meilleure marche possible, lorsque la régulation électronique est non active.

La présente invention a pour objectif premier de fournir une pièce d'horlogerie du type décrit précédemment et qui soit capable de corriger un retard ou une avance dans la dérive temporelle de l'oscillateur mécanique tout en permettant d'assurer efficacement une auto-alimentation du système de régulation.

Un objectif particulier est de fournir une telle pièce d'horlogerie qui soit capable, pour un ensemble électromagnétique défini, de fournir en continu ou quasi continu une tension électrique d'alimentation qui demeure au-dessus d'une tension d'alimentation qui soit suffisante pour alimenter le dispositif de régulation, et ceci indépendamment de la régulation de la fréquence moyenne de l'oscillateur mécanique, notamment de l'énergie électrique engendrée par la régulation, et donc également en l'absence de correction d'une dérive temporelle (cas où elle demeure faible, voire nulle).

Un autre objectif particulier est d'assurer l'auto-alimentation du système de régulation sans induire une dérive temporelle parasite, en particulier en l'absence d'une correction d'une dérive temporelle, ou pour le moins de sorte qu'une telle dérive temporelle parasite éventuelle reste minime et négligeable.

Un autre objectif est d'utiliser l'énergie électrique de régulation pour alimenter une fonction auxiliaire et donc une charge auxiliaire, en accumulant efficacement cette énergie électrique sans induire d'instabilité dans le fonctionnement du dispositif de régulation ou de perturbation de la régulation.

A cet effet, la présente invention concerne une pièce d'horlogerie, comprenant :
- un mécanisme, notamment un mécanisme d'indication de l'heure,
- un résonateur mécanique susceptible d'osciller autour d'une position neutre correspondant à son état d'énergie potentielle mécanique minimale, chaque oscillation du résonateur mécanique définissant une période d'oscillation et présentant deux alternances successives chacune entre deux positions extrêmes qui définissent l'amplitude d'oscillation du résonateur mécanique, chaque alternance présentant un passage du résonateur mécanique par sa position neutre à un instant médian et étant constituée d'une première demi-alternance entre un instant initial de cette alternance et son instant médian et d'une seconde demi-alternance entre cet instant médian et un instant final de cette alternance,
- un dispositif d'entretien du résonateur mécanique formant avec ce résonateur mécanique un oscillateur mécanique qui définit la cadence de la marche dudit mécanisme,
- un transducteur électromécanique agencé pour pouvoir convertir de la puissance mécanique de l'oscillateur mécanique en puissance électrique lorsque le résonateur mécanique oscille avec une amplitude comprise dans une plage de fonctionnement utile, ce transducteur électromagnétique étant formé par un ensemble électromagnétique comprenant au moins une bobine, montée sur un élément parmi l'ensemble mécanique constitué du résonateur mécanique et de son support, et au moins un aimant monté sur l'autre élément de cet ensemble mécanique, l'ensemble électromagnétique étant agencé de manière à pouvoir fournir un signal de tension induite entre les deux bornes de sortie du transducteur électromécanique au moins lorsque le résonateur mécanique oscille avec une amplitude comprise dans la plage de fonctionnement utile,
- un convertisseur électrique relié aux deux bornes de sortie du transducteur électromécanique de manière à pouvoir recevoir de ce transducteur électromécanique un courant électrique induit, ce convertisseur électrique comprenant une unité d'accumulation primaire agencée pour accumuler de l'énergie électrique fournie par le transducteur électromécanique, ce transducteur électromécanique et le convertisseur électrique formant ensemble un dispositif de freinage du résonateur mécanique,
- un dispositif de régulation de la fréquence de l'oscillateur mécanique, ce dispositif de régulation comprenant un oscillateur auxiliaire et un dispositif de mesure agencé pour pouvoir détecter une dérive temporelle éventuelle de l'oscillateur mécanique relativement à l'oscillateur auxiliaire, le dispositif de régulation étant agencé pour pouvoir déterminer si la dérive temporelle mesurée correspond à au moins une certaine avance.

La pièce d'horlogerie selon l'invention est caractérisée en ce que :
- le dispositif de régulation est agencé pour pouvoir également déterminer si la dérive temporelle mesurée correspond à au moins un certain retard,
- le dispositif de freinage est agencé de manière que, dans chaque période d'oscillation du résonateur mécanique lorsque l'amplitude d'oscillation de celui-ci est dans la plage de fonctionnement utile, le signal de tension induite présente au moins un premier lobe de tension intervenant au moins en majeure partie dans une première demi-alternance et susceptible d'engendrer dans cette première demi-alternance une première impulsion de courant induit pour recharger l'unité d'accumulation primaire après un prélèvement d'une charge électrique de celle-ci et au moins un deuxième lobe de tension intervenant au moins en majeure partie dans une seconde demi-alternance et susceptible d'engendrer dans cette seconde demi-alternance une deuxième impulsion de courant induit pour recharger l'unité d'accumulation primaire après un prélèvement d'une charge électrique de celle-ci, le signal de tension induite présentant ainsi une pluralité de tels premiers lobes de tension et une pluralité de tels deuxièmes lobes de tension,

- le dispositif de régulation comprend un dispositif de pompe de charge agencé pour pouvoir transférer sur commande une certaine charge électrique de l'unité d'accumulation primaire dans une unité d'accumulation secondaire,
- le dispositif de régulation comprend en outre un circuit logique de commande qui reçoit en entrée un signal de mesure fourni par le dispositif de mesure et qui est agencé pour pouvoir activer le dispositif de pompe de charge de sorte qu'il effectue, lorsque la dérive temporelle mesurée correspond à ladite au moins une certaine avance, un transfert d'une première charge électrique de l'unité d'accumulation primaire dans l'unité d'accumulation secondaire de manière qu'une recharge de l'unité d'accumulation primaire, suite à ce transfert de la première charge électrique, soit générée en majeure partie par au moins un premier lobe de tension parmi ladite pluralité de premiers lobes de tension, le circuit logique de commande étant en outre agencé pour pouvoir activer le dispositif de pompe de charge de sorte qu'il effectue, lorsque la dérive temporelle mesurée correspond audit au moins un certain retard, un transfert d'une deuxième charge électrique de l'unité d'accumulation primaire dans l'unité d'accumulation secondaire de manière qu'une recharge de l'unité d'accumulation primaire, suite à ce transfert de la deuxième charge électrique, soit générée en majeure partie par au moins un deuxième lobe de tension parmi ladite pluralité de deuxième lobes de tension.

Par 'lobe de tension', on comprend une impulsion de tension qui est située entièrement en-dessus ou entièrement en-dessous d'une valeur nulle (définissant une tension zéro), c'est-à-dire une variation de tension dans un certain intervalle de temps avec soit une tension positive dont la valeur positive monte puis redescend, soit une tension négative dont la valeur négative descend puis remonte.

Le transfert d'une première charge électrique dans une première zone temporelle telle que définie est prévu pour augmenter la recharge de la capacité d'alimentation lors de l'apparition d'un premier lobe de tension suivant ce transfert, relativement au cas où aucun transfert n'aurait lieu. Cette augmentation de la recharge signifie une plus grande énergie mécanique prise à l'oscillateur mécanique par le système de freinage et donc un freinage supérieur de cet oscillateur mécanique. Comme ceci sera exposé par la suite, un freinage dans une première demi-alternance avant le passage du résonateur mécanique par sa position neutre engendre un déphasage temporel négatif dans l'oscillation du résonateur, et ainsi la durée de l'alternance en question est augmentée. On diminue donc momentanément la fréquence instantanée de l'oscillateur mécanique et il en résulte un certain retard dans la marche du mécanisme qui corrige au moins partiellement l'avance détectée par le dispositif de mesure. De même, le transfert d'une deuxième charge électrique dans une deuxième zone temporelle telle que définie est prévu pour augmenter la recharge de la capacité d'alimentation lors de l'apparition d'un deuxième lobe de tension suivant ce prélèvement, relativement au cas où aucun prélèvement n'aurait lieu. Comme on le comprendra par la suite, ceci engendre un déphasage temporel positif dans l'oscillation du résonateur, et ainsi la durée de l'alternance en question est diminuée. On augmente donc momentanément la fréquence instantanée de l'oscillateur mécanique et il en résulte une certaine avance dans la marche du mécanisme qui corrige au moins partiellement le retard détecté par le dispositif de mesure.

Dans un mode de réalisation principal, la pièce d'horlogerie comprend une charge principale connectée ou susceptible d'être régulièrement connectée au convertisseur électrique pour être alimentée par l'unité d'accumulation primaire, la charge principale comprenant notamment le dispositif de régulation.

Dans un mode de réalisation avantageux, la pièce d'horlogerie comprend une charge auxiliaire connectée ou susceptible d'être connectée par intermittence à l'unité d'accumulation secondaire de manière à pouvoir être alimentée par cette unité d'accumulation secondaire.

Dans une variante préférée, le dispositif de pompe de charge est agencé de manière à former un élévateur de tension qui est agencé pour qu'une tension d'alimentation auxiliaire aux bornes de l'unité d'accumulation secondaire soit supérieure à une tension d'alimentation principale aux bornes de l'unité d'accumulation primaire.

Dans un mode de réalisation particulier, le dispositif de régulation comprend au moins un circuit dissipatif pour dissiper de l'énergie électrique accumulée dans l'unité d'accumulation primaire, au moins un interrupteur associé au circuit dissipatif pour pouvoir connecter momentanément ce circuit dissipatif à l'unité d'accumulation primaire et un circuit de mesure agencé pour détecter si la tension aux bornes de l'unité d'accumulation secondaire est supérieure à une première limite de tension ou si le niveau de remplissage de l'unité d'accumulation secondaire est supérieure à une première limite de remplissage. Ensuite, le circuit logique de commande est agencé de manière à pouvoir, lorsque la tension aux bornes de l'unité d'accumulation secondaire est supérieure à la première limite de tension ou de remplissage, connecter momentanément ledit au moins un circuit dissipatif à l'unité d'accumulation primaire de sorte à effectuer, lorsque la dérive temporelle mesurée correspond à ladite au moins une certaine avance, une première décharge dissipative de l'unité d'accumulation primaire de manière qu'une recharge de celle-ci, suite à cette première décharge, soit générée en majeure partie par au moins un premier lobe de tension parmi ladite pluralité de premiers lobes de tension, et de sorte à effectuer, lorsque la dérive temporelle mesurée correspond audit au moins un certain retard, une deuxième décharge de l'unité d'accumulation primaire de manière qu'une recharge de celle-ci, suite à cette deuxième décharge, soit générée en majeure partie par au moins un deuxième lobe de tension parmi ladite pluralité de deuxièmes lobes de tension.

Dans une variante particulière du mode de réalisation avantageux mentionné précédemment, la pièce d'horlogerie comprend en outre un circuit de mesure agencé pour détecter si la tension aux bornes de l'unité d'accumulation secondaire est inférieure à une deuxième limite de tension (inférieure à la première limite de tension mentionnée ci-avant) ou si le niveau de remplissage de l'unité d'accumulation secondaire est inférieur à une deuxième limite de remplissage (inférieure à la première limite de remplissage mentionnée ci-avant). Ensuite, le circuit logique de commande est agencé de manière à pouvoir, lorsque la tension aux bornes de l'unité d'accumulation secondaire est inférieure à la deuxième limite de tension ou de remplissage et lorsque la dérive temporelle mesurée est comprise entre ledit au moins un certain retard et ladite au moins une certaine avance, activer le dispositif de pompe de charge de sorte qu'il effectue un transfert d'une troisième charge électrique de l'unité d'accumulation primaire dans l'unité d'accumulation secondaire, de manière qu'une recharge de l'unité d'accumulation primaire suite à ce transfert d'une troisième charge électrique soit générée en majeure partie par au moins un premier lobe de tension parmi ladite pluralité de premiers lobes de tension, et un transfert d'une quatrième charge électrique de l'unité d'accumulation primaire dans l'unité d'accumulation secondaire, de manière qu'une recharge de l'unité d'accumulation primaire suite à ce transfert d'une quatrième charge électrique soit générée en majeure partie par au moins un deuxième lobe de tension parmi ladite pluralité de deuxième lobes de tension, la quatrième charge électrique étant sensiblement égale à la troisième charge électrique.

### Brève description des dessins

L'invention sera décrite ci-après de manière plus détaillée à l'aide de dessins annexés, donnés à titre d'exemples nullement limitatifs, dans lesquels :
- La Figure 1 est une vue générale de dessus d'un premier mode de réalisation d'une pièce d'horlogerie selon l'invention,
- La Figure 2 est une vue partielle et agrandie de la pièce d'horlogerie de la Figure 1, montrant l'ensemble électromagnétique formant un transducteur électromagnétique d'un système de régulation incorporé dans cette pièce d'horlogerie,
- La Figure 3 représente, pour un ensemble électromagnétique donné aux Figures 4A à 4C qui correspond au premier mode de réalisation, la tension induite dans la bobine de cet ensemble électromagnétique lorsque le balancier-spiral oscille et l'application d'une première impulsion de freinage dans une certaine alternance avant que le balancier-spiral passe par sa position neutre, ainsi que la vitesse angulaire du balancier et sa position angulaire dans un intervalle temporel dans lequel intervient la première impulsion de freinage,
- Les Figures 4A à 4C montrent, pour le transducteur électro-magnétique considéré à la Figure 3, le balancier à trois instants particuliers d'une alternance de l'oscillateur mécanique au cours de laquelle la première impulsion de freinage est fournie,
- La Figure 5 est une figure similaire à celle de la Figure 3 avec l'application d'une deuxième impulsion de freinage dans une certaine alternance après que le balancier-spiral a passé par sa position neutre,
- Les Figures 6A à 6C montrent le balancier à trois instants particuliers d'une alternance de l'oscillateur mécanique au cours de laquelle la deuxième impulsion de freinage est fournie,
- La Figure 7 montre le schéma électrique d'un convertisseur électrique et d'un dispositif de régulation de l'oscillateur mécanique prévus dans le premier mode de réalisation d'une pièce d'horlogerie,
- La Figure 8 montre le circuit électronique d'une variante de pompe de charge formant le dispositif de régulation représenté à la Figure 7,
- La Figure 9 est un organigramme d'un mode de régulation de la marche de la pièce d'horlogerie selon le premier mode de réalisation,
- Les Figures 10A à 10C représentent divers signaux électriques intervenant dans le schéma électrique de la Figure 7,
- La Figure 11 est une vue partielle d'un deuxième mode de réalisation d'une pièce d'horlogerie selon l'invention, montrant l'agencement particulier de son transducteur électromagnétique,
- La Figure 12 montre le schéma électrique du convertisseur électrique et du dispositif de régulation de l'oscillateur mécanique tels qu'agencés dans le deuxième mode de réalisation d'une pièce d'horlogerie selon l'invention,
- La Figure 13 est un organigramme d'un mode de régulation de la marche de la pièce d'horlogerie selon le deuxième mode de réalisation,
- La Figure 14 représente divers signaux électriques intervenant dans le schéma électrique de la Figure 12 dans le cas d'une correction d'une avance constatée dans la dérive temporelle mesurée,
- La Figure 15 représente divers signaux électriques intervenant dans le schéma électrique de la Figure 12 dans le cas d'une correction d'un retard constaté dans la dérive temporelle mesurée,
- La Figure 16 est une vue partielle d'un troisième mode de réalisation d'une pièce d'horlogerie selon l'invention, montrant l'agencement particulier de son transducteur électromagnétique,
- La Figure 17 montre le schéma électrique du convertisseur électrique et du dispositif de régulation de l'oscillateur mécanique tels qu'agencés dans le troisième mode de réalisation d'une pièce d'horlogerie selon l'invention,
- La Figure 18 montre le circuit électronique d'une variante de pompe de charge formant l'élévateur de tension du dispositif de régulation représenté à la Figure 17,
- La Figure 19 est un organigramme d'un mode de régulation de la marche de la pièce d'horlogerie selon le troisième mode de réalisation,
- Les Figures 20A à 20C représentent divers signaux électriques intervenant dans le schéma électrique de la Figure 17, et
- Les Figures 21 et 22 montrent une variante de réalisation avantageuse d'un résonateur mécanique associé à un ensemble électromagnétique de la pièce d'horlogerie selon l'invention.

### Description détaillée de l'invention

En référence aux Figures 1 et 2, on décrira ci-après une pièce d'horlogerie objet de la présente invention. La Figure 1 est une vue en plan partielle d'une pièce d'horlogerie 2 comprenant un mouvement mécanique 4, équipé d'un résonateur mécanique 6, et un système de régulation 8. Les moyens d'entretien 10 du résonateur mécanique sont classiques. Ils comprennent un barillet 12 avec un ressort-moteur, un échappement 14 formé d'une roue d'échappement et d'une ancre à palettes, ainsi qu'un rouage intermédiaire 16 reliant cinématiquement le barillet à la roue d'échappement. Le résonateur 6 comprend un balancier 18 et un ressort-spiral usuel, le balancier étant monté pivotant autour d'un axe de rotation 20 entre une platine et un pont. Le résonateur mécanique 6 et les moyens d'entretien 10 (aussi nommés moyens d'excitation) forment ensemble un oscillateur mécanique. On notera que, en général, on ne retient dans la définition d'un oscillateur mécanique horloger que l'échappement comme moyen d'entretien / moyen d'excitation de cet oscillateur mécanique, la source d'énergie et un train d'engrenage intermédiaire étant considérés séparément. Le balancier-spiral oscille autour de l'axe 20 lorsqu'il reçoit des impulsions mécaniques de l'échappement dont la roue d'échappement est entraînée par le barillet. Le rouage 16 fait partie d'un mécanisme du mouvement horloger dont la marche est cadencée par l'oscillateur mécanique. Ce mécanisme comprend, outre le rouage 16, d'autres mobiles et des indicateurs analogiques (non représentés) reliés cinématiquement à ce rouage 16, le déplacement de ces indicateurs analogiques étant rythmé par l'oscillateur mécanique. Divers mécanismes connus de l'homme du métier peuvent être prévus.

La Figure 2 est une vue partielle de la Figure 1, en coupe horizontale au niveau du balancier 18, montrant un aimant 22 et une bobine 28 formant un ensemble électromagnétique 27 selon l'invention. La bobine 28 est de préférence du type galette (forme de disque ayant une épaisseur relativement petite). Elle est agencée sur la platine du mouvement horloger et comprend classiquement deux extrémités de connexion E1 et E2. De manière générale, l'ensemble électromagnétique comprend au moins une bobine et une structure aimantée formée d'au moins un aimant générant un flux magnétique, en direction d'un plan général de la bobine, qui passe au travers de celle-ci lorsque le résonateur mécanique oscille avec une amplitude comprise dans une plage de fonctionnement utile. Dans l'exemple représenté, le balancier 18 porte, de préférence dans une zone située à proximité de son diamètre extérieur défini par sa serge, l'aimant bipolaire 22 qui présente un axe d'aimantation orienté axialement. On remarquera qu'il est préférable de confiner le flux magnétique de l'aimant ou des aimants portés par le balancier à l'aide d'un blindage formé par des parties du balancier, en particulier par des parties magnétiques agencées des deux côtés de l'aimant selon la direction axiale de manière que la bobine soit partiellement située entre ces deux parties magnétiques.

Le balancier 18 définit un demi-axe 24, depuis son axe de rotation 20 et perpendiculairement à ce dernier qui passe au centre de l'aimant 22. Lorsque le balancier-spiral est dans sa position de repos, le demi-axe 24 définit une position neutre (position angulaire de repos du balancier-spiral correspondant à un angle zéro) autour de laquelle le balancier-spiral peut osciller à une certaine fréquence, notamment à une fréquence libre F0 correspondant à la fréquence d'oscillation naturelle de l'oscillateur mécanique, c'est-à-dire non soumis à des couples de force externes (autres que celui fourni périodiquement via l'échappement). A la Figure 2, le résonateur mécanique 6 (représenté sans son spiral qui est situé au-dessus du plan de coupe) est représenté dans sa position neutre, correspondant à son état d'énergie mécanique potentielle minimale. On remarque que, dans la position neutre, le demi-axe 24 définit un demi-axe de référence 48 qui est décalé angulairement d'un angle θ relativement au demi-axe fixe 50 qui intercepte perpendiculairement l'axe de rotation 20 et l'axe central de la bobine 28. En d'autres termes, en projection dans le plan général du balancier, le centre de la bobine 28 présente un décalage angulaire θ relativement au demi-axe de référence 48. A la Figure 2, ce décalage angulaire vaut 120° en valeur absolue. De préférence, le décalage angulaire θ est compris entre 30° et 120° en valeur absolue.

Chaque oscillation du résonateur mécanique définit une période d'oscillation et elle présente une première alternance suivie d'une deuxième alternance chacune entre deux positions extrêmes définissant l'amplitude d'oscillation du résonateur mécanique (à noter que l'on considère ici le résonateur oscillant et donc l'oscillateur mécanique dans son ensemble, l'amplitude d'oscillation du balancier-spiral étant définie entre autres choses par les moyens d'entretien). Chaque alternance présente un passage du résonateur mécanique par sa position neutre à un instant médian et une certaine durée entre un instant initial et un instant final qui sont définis respectivement par les deux positions extrêmes occupées par le résonateur mécanique respectivement au début et à la fin de cette alternance. Chaque alternance est ainsi constituée d'une première demi-alternance se terminant audit instant médian et d'une seconde demi-alternance débutant à cet instant médian.

Le système 8 de régulation de la fréquence de l'oscillateur mécanique comprend un circuit électronique 30 et un oscillateur auxiliaire 32, cet oscillateur auxiliaire comprenant un circuit d'horloge et par exemple un résonateur à quartz relié à ce circuit d'horloge. On notera que dans une variante, l'oscillateur auxiliaire est intégré au moins partiellement dans le circuit électronique. Le système de régulation comprend en outre l'ensemble électromagnétique 27 décrit précédemment, à savoir la bobine 28 qui est reliée électriquement au circuit électronique 30 et l'aimant bipolaire 22 monté sur le balancier. De manière avantageuse, les divers éléments du système de régulation 8, à l'exception de l'aimant, sont agencés sur un support 34 avec lequel ils forment un module indépendant du mouvement horloger. Ainsi, ce module peut être assemblé ou associé au mouvement mécanique 4 que lors de leur montage dans une boîte de montre. En particulier, comme représenté à la Figure 1, le module susmentionné est fixé à un cercle d'emboîtage 36 qui entoure le mouvement horloger. On comprend que le module de régulation peut donc être associé au mouvement horloger une fois ce dernier entièrement monté et réglé, le montage et démontage de ce module pouvant intervenir sans devoir intervenir sur le mouvement mécanique lui-même.

En référence aux Figures 3 à 6C, on décrira premièrement le phénomène physique sur lequel se fonde le principe de régulation implémenté dans la pièce d'horlogerie selon l'invention. On considère ici une pièce d'horlogerie semblable à celle de la Figure 1. Le résonateur mécanique 40, dont seul le balancier 42 a été représenté aux Figures 4A-4C et 6A-6C, porte un seul aimant bipolaire 44 dont l'axe d'aimantation est sensiblement parallèle à l'axe de rotation 20 du balancier, c'est-à-dire avec une orientation axiale. Dans ce cas, le demi-axe considéré 46 du résonateur mécanique 40 passe par le centre de rotation 20 et le centre de l'aimant 44. Dans l'exemple traité ici, l'angle θ entre le demi-axe de référence 48 et le demi-axe 50 a une valeur d'environ 90°. Les deux demi-axes 48 et 50 sont fixes relativement au mouvement horloger, alors que le demi-axe 46 oscille avec le balancier et donne la position angulaire β de l'aimant monté sur ce balancier relativement au demi-axe de référence, ce dernier définissant la position angulaire zéro pour le résonateur mécanique. Plus généralement, le décalage angulaire θ est tel qu'un signal de tension induite généré dans la bobine au passage de l'aimant en regard de cette bobine est situé, lors d'une première alternance d'une quelconque oscillation, avant le passage du demi-axe médian par le demi-axe de référence (donc dans une première demi-alternance) et, lors d'une seconde alternance d'une quelconque oscillation, après le passage de ce demi-axe médian par le demi-axe de référence (donc dans une seconde demi-alternance).

La Figure 3 montre quatre graphes. Le premier graphe donne la tension dans la bobine 28 en fonction du temps lorsque le résonateur 40 oscille, c'est-à-dire lorsque l'oscillateur mécanique est activé. Le deuxième graphe indique l'instant t_{P1} auquel une impulsion de freinage est appliquée au résonateur 40 pour effectuer une correction dans la marche du mécanisme cadencé par l'oscillateur mécanique. L'instant de l'application d'une impulsion de forme rectangulaire (c'est-à-dire d'un signal binaire) est considéré ici comme la position temporelle du milieu de cette impulsion. On observe une variation de la période d'oscillation au cours de laquelle interviennent l'impulsion de freinage et donc une variation ponctuelle de la fréquence de l'oscillateur mécanique. De fait, comme on le voit sur les deux derniers graphes de la Figure 3, qui montrent respectivement la vitesse angulaire (valeurs en radian par seconde : [rad/s]) et la position angulaire (valeurs en radian : [rad]) du balancier au cours du temps, la variation temporelle concerne la seule alternance au cours de laquelle intervient l'impulsion de freinage. On notera que chaque oscillation présente deux alternances successives qui sont définies dans le présent texte comme les deux demi-périodes au cours desquelles le balancier subit respectivement un mouvement d'oscillation dans un sens et ensuite un mouvement d'oscillation dans l'autre sens. En d'autres termes, comme déjà exposé, une alternance correspond à un balancement du balancier dans un sens ou l'autre sens entre ses deux positions extrêmes définissant l'amplitude d'oscillation.

Par impulsion de freinage, on comprend une application, substantiellement durant un intervalle de temps limité, d'un certain couple de force au résonateur mécanique pour le freiner, c'est-à-dire d'un couple de force qui s'oppose au mouvement d'oscillation de ce résonateur mécanique. De manière générale, le couple de freinage peut être de natures diverses, notamment magnétique, électrostatique ou mécanique. Dans le mode de réalisation décrit, le couple de freinage est obtenu par le couplage aimant-bobine et il correspond donc à un couple magnétique de freinage exercé sur l'aimant 44 via la bobine 28 qui est commandée par un dispositif de régulation. De telles impulsions de freinage peuvent par exemple être générées en court-circuitant momentanément la bobine. Cette action est reconnaissable sur le graphe de la tension de bobine dans la zone temporelle au cours de laquelle l'impulsion de freinage est appliquée, cette zone temporelle étant prévue lors de l'apparition d'une impulsion de tension induite dans la bobine par le passage de l'aimant. C'est évidemment dans cette zone temporelle que le couplage aimant-bobine permet une action sans contact via un couple magnétique sur l'aimant fixé au balancier. On observe en effet que la tension de bobine descend vers zéro au cours d'une impulsion de freinage par court-circuit (la tension induite dans la bobine 28 par l'aimant 44 étant représentée en traits interrompus dans la zone temporelle susmentionnée). A noter que les impulsions de freinage par court-circuit représentées aux Figures 3 et 5 sont mentionnées ici dans le cadre des explications données, car la présente invention prévoit une récupération de l'énergie de freinage pour alimenter notamment le dispositif de régulation.

Dans les Figures 3 et 5, la période d'oscillation T0 correspond à une oscillation 'libre' (c'est-à-dire sans application d'impulsions de régulation) de l'oscillateur mécanique. Chacune des deux alternances d'une période d'oscillation a une durée T0 / 2 sans perturbation ou contrainte extérieure (notamment par une impulsion de régulation). Le temps t = 0 marque le début d'une première alternance. On notera que la fréquence 'libre' F0 de l'oscillateur mécanique est ici approximativement égale à quatre Hertz (F0 = 4 Hz), de sorte que la période T0 = 250 ms environ.

En référence aux Figures 3 et 4A-4C, on décrira le comportement de l'oscillateur mécanique dans un premier cas. Après une première période T0 commence une nouvelle période T1, respectivement une nouvelle alternance A1 au cours de laquelle intervient une impulsion de freinage P1. A l'instant initial t_{D1} débute l'alternance A1, le résonateur 40 étant alors dans l'état de la Figure 4A où l'aimant 44 occupe une position angulaire β correspondant à une position extrême (position angulaire positive maximale Aₘ). Ensuite intervient l'impulsion de freinage P1 à l'instant t_{P1} qui est situé avant l'instant médian t_{N1} auquel le résonateur passe par sa position neutre, les Figures 4B, 4C représentant le résonateur respectivement aux deux instants successifs t_{P1} et t_{N1}. Finalement l'alternance A1 se termine à l'instant final t_{F1}.

Dans le premier cas, l'impulsion de freinage est générée entre le début d'une alternance et le passage du résonateur par sa position neutre, c'est-à-dire dans une première demi-alternance de cette alternance. Comme prévu, la vitesse angulaire en valeur absolue diminue au moment de l'impulsion de freinage P1. Ceci induit un déphasage temporel négatif Tci dans l'oscillation du résonateur, comme le montrent les deux graphes de la vitesse angulaire et de la position angulaire à la Figure 3, soit un retard relativement au signal théorique non perturbé (représenté en traits interrompus). Ainsi, la durée de l'alternance A1 est augmentée d'un intervalle de temps T_{C1}. La période d'oscillation T1, comprenant l'alternance A1, est donc prolongée relativement à la valeur T0. Ceci engendre une diminution ponctuelle de la fréquence de l'oscillateur mécanique et un ralentissement momentané de la marche du mécanisme associé.

En référence aux Figures 5 et 6A-6C, on décrira le comportement de l'oscillateur mécanique dans un deuxième cas. Les graphes de la Figure 5 représentent l'évolution temporelle des mêmes variables qu'à la Figure 3. Après une première période T0 commence une nouvelle période T2, respectivement une alternance A2 au cours de laquelle intervient une impulsion de freinage P2. A l'instant initial t_{D2} débute l'alternance A2, le résonateur 40 étant alors dans une position extrême (position angulaire négative maximale non représentée). Après un quart de période (T0 / 4) correspondant à une première demi-alternance, le résonateur atteint sa position neutre à l'instant médian t_{N2} (configuration représentée à la Figure 6A). Ensuite intervient l'impulsion de freinage P2 à l'instant t_{P2} qui est situé après l'instant médian t_{N2} auquel le résonateur passe par sa position neutre dans l'alternance A2, c'est-à-dire dans une seconde demi-alternance de cette alternance. Finalement, cette alternance se termine à l'instant final tF2 auquel le résonateur occupe à nouveau une position extrême (position angulaire positive maximale). Les Figures 6B et 6C représentent le résonateur respectivement aux deux instants successifs t_{N2} et t_{F2}. On remarquera en particulier que la configuration de la Figure 6A se distingue de la configuration de la Figure 4C par les sens inverses des mouvements d'oscillation respectifs. En effet, à la Figure 4C, le balancier tourne dans un sens horaire lorsqu'il passe par la position neutre dans l'alternance A1, alors qu'à la Figure 6A ce balancier tourne dans le sens antihoraire lors du passage par la position neutre dans l'alternance A2.

Dans le deuxième cas considéré, l'impulsion de freinage est donc générée, dans une alternance, entre l'instant médian auquel le résonateur passe par sa position neutre et l'instant final auquel se termine cette alternance. Comme prévu, la vitesse angulaire en valeur absolue diminue au moment de l'impulsion de freinage P2. De manière remarquable, l'impulsion de freinage induit ici un déphasage temporel positif T_{C2} dans la période d'oscillation du résonateur, comme le montrent les deux graphes de la vitesse angulaire et de la position angulaire à la Figure 5, soit une avance relativement au signal théorique non perturbé (représenté en traits interrompus). Ainsi, la durée de l'alternance A2 est diminuée de l'intervalle de temps T_{C2}. La période d'oscillation T2 comprenant l'alternance A2 est donc plus courte que la valeur T0. Ceci engendre par conséquent une augmentation 'ponctuelle' de la fréquence instantanée de l'oscillateur mécanique et une accélération momentanée de la marche du mécanisme associé.

En référence aux Figures 1 et 2 déjà décrites et aux Figures 7 à 10C, on décrira ci-après un premier mode de réalisation d'une pièce d'horlogerie selon l'invention. Cette pièce d'horlogerie 2 comprend :
- un mécanisme 12,16 (montré partiellement),
- un résonateur mécanique 6 (balancier-spiral) susceptible d'osciller autour d'une position neutre 48 correspondant à son état d'énergie potentielle mécanique minimale, chaque alternance des oscillations successives présentant un passage du résonateur mécanique par sa position neutre à un instant médian et étant constituée d'une première demi-alternance se terminant à son instant médian et d'une seconde demi-alternance débutant à son instant médian,
- un dispositif d'entretien 14 du résonateur mécanique formant avec ce résonateur mécanique un oscillateur mécanique qui cadence la marche du mécanisme,
- un transducteur électromécanique agencé pour pouvoir convertir de la puissance mécanique de l'oscillateur mécanique en puissance électrique lorsque le résonateur mécanique 6 oscille avec une amplitude comprise dans une plage de fonctionnement utile, ce transducteur électromagnétique étant formé par un ensemble électromagnétique 27 comprenant une bobine 28 (seul élément de l'ensemble électromagnétique représenté schématiquement à la Figure 7), montée sur le support (en particulier la platine du mouvement 4) du résonateur mécanique, et un aimant 22 monté sur ce résonateur mécanique, l'ensemble électromagnétique 27 étant agencé de manière à pouvoir fournir un signal de tension induite Ui(t) (Fig.10A), entre les deux bornes de sortie E1 et E2 du transducteur électromécanique lorsque le résonateur mécanique oscille avec une amplitude comprise dans la plage de fonctionnement utile,
- un convertisseur électrique 56 relié aux deux bornes de sortie du transducteur électromécanique de manière à pouvoir recevoir de ce transducteur électromécanique un courant électrique induit I_{Rec} (Fig.10B), ce convertisseur électrique comprenant une capacité d'alimentation C_{AL} agencée pour accumuler de l'énergie électrique fournie par le transducteur électromécanique, ce transducteur électromécanique et le convertisseur électrique formant ensemble un dispositif de freinage du résonateur mécanique,
- un dispositif de régulation 52 de la fréquence de l'oscillateur mécanique, ce dispositif de régulation comprenant un oscillateur auxiliaire 58 & CLK et un dispositif de mesure agencé pour pouvoir mesurer une dérive temporelle éventuelle de l'oscillateur mécanique relativement à l'oscillateur auxiliaire, le dispositif de régulation étant agencé pour pouvoir déterminer si la dérive temporelle mesurée correspond à au moins une certaine avance ou à au moins un certain retard.

De préférence, l'ensemble électromagnétique 27 forme également en partie le dispositif de mesure. Ce dispositif de mesure comprend en outre un compteur bidirectionnel CB et un comparateur 64 (du type Schmidt trigger). Le comparateur reçoit à une entrée le signal de tension induite Ui(t) et à l'autre entrée un signal de tension de seuil Uₜₕ dont la valeur est positive dans l'exemple donné. Comme le signal de tension induite Ui(t) présente dans chaque période d'oscillation du résonateur 6 deux lobes positifs (Fig.10A) dépassant la valeur Uₜₕ, le comparateur fournit en sortie un signal 'Comp' présentant deux impulsions S1 et S2 (Fig.10C) par période d'oscillation. Ce signal 'Comp' est fourni d'une part à un circuit logique de commande 62 et d'autre part à une bascule 66 qui inhibe une impulsion sur deux de manière à fournir une seule impulsion par période d'oscillation à une première entrée 'UP' du compteur bidirectionnel CB. Le compteur bidirectionnel comprend une deuxième entrée 'Down' qui reçoit un signal d'horloge Sₕₒᵣ à une fréquence nominale / fréquence de consigne pour la fréquence d'oscillation, ce signal d'horloge étant dérivé de l'oscillateur auxiliaire qui fournit un signal digital de référence définissant une fréquence de référence. L'oscillateur auxiliaire comprend un circuit d'horloge CLK servant à exciter le résonateur à quartz 58 et à fournir en retour le signal de référence qui est composé d'une succession d'impulsions correspondant respectivement aux périodes d'oscillation du résonateur à quartz.

Le circuit d'horloge fournit son signal de référence à un diviseur DIV1 & DIV2 qui divise le nombre d'impulsions dans ce signal de référence par le rapport entre la période nominale de l'oscillateur mécanique et la période de référence nominale de l'oscillateur auxiliaire. Le diviseur fournit ainsi un signal d'horloge Sₕₒᵣ définissant une fréquence de consigne (par exemple 4Hz) et présentant une impulsion par période de consigne (par exemple 250 ms) au compteur CB. Ainsi, l'état du compteur CB détermine l'avance (si le nombre est positif) ou le retard (si le nombre est négatif) accumulé(e) au cours du temps par l'oscillateur mécanique relativement à l'oscillateur auxiliaire avec une résolution correspondant sensiblement à une période de consigne. L'état du compteur est fourni à un circuit logique de commande 62 qui est agencé pour déterminer si cet état correspond à au moins une certaine avance (CB > N1, N1 étant un nombre naturel) ou à au moins un certain retard (CB < -N2, N2 étant un nombre naturel).

Le convertisseur électrique 56 comprend un circuit d'accumulation d'énergie électrique D1 & C_{AL} qui est agencé, dans la variante décrite, pour pouvoir recharger la capacité d'alimentation C_{AL} seulement avec une tension positive en entrée du convertisseur électrique, c'est-à-dire seulement avec une tension induite positive fournie par la bobine 28. Cette capacité d'alimentation forme ici à elle seule une unité d'accumulation primaire. Lors d'une recharge de la capacité d'alimentation, la quantité d'énergie électrique fournie par le dispositif de freinage à cette capacité d'alimentation est d'autant plus grande que le niveau de tension de cette capacité d'alimentation est bas. Une charge principale est connectée ou susceptible d'être régulièrement connectée au convertisseur électrique 56 et alimentée par la capacité d'alimentation qui fournit la tension d'alimentation principale U_{AL}(t), représentée à la Figure 10A, entre les deux bornes d'alimentation V_{DD} et V_{SS}, cette charge principale comprenant notamment le circuit de régulation 54.

La pièce d'horlogerie 2 est remarquable par le fait que le circuit de régulation 54 du dispositif de régulation comprend une pompe de charge 60 agencée pour pouvoir transférer sur commande une certaine charge électrique de la capacité d'alimentation C_{AL} dans une unité d'accumulation secondaire formée ici d'une capacité C_{Aux}. Cette capacité C_{Aux} est prévue comme source d'alimentation secondaire pour une charge auxiliaire, par exemple une diode lumineuse, un circuit RFID, un capteur de température, ou une autre unité électronique pouvant être incorporée dans la pièce d'horlogerie selon l'invention. A cet effet, la capacité C_{Aux} présente à ses deux bornes respectivement un potentiel inférieur V_{L} et un potentiel supérieur V_{H} définissant une tension d'alimentation auxiliaire. Une variante de réalisation d'une telle pompe de charge est représentée à la Figure 8. Il s'agit d'une forme simple de pompe de charge qui ne fait que transférer des charges sans augmentation de tension de sorte que dans ce cas la tension d'alimentation auxiliaire est prévue inférieure à la tension d'alimentation principale fournie par le convertisseur électrique 56. On notera qu'il s'agit d'un cas particulier qui n'est pas préféré. D'autres variantes de pompe de charge connues de l'homme du métier peuvent être prévues, notamment celles qui ont une fonction d'élévateur de tension. Une telle variante sera décrite par la suite dans le troisième mode de réalisation. La pompe de charge 60 comprend un interrupteur d'entrée Sw1 et un interrupteur de sortie Sw2 avec une capacité de transfert C_{Tr}. Les interrupteurs Sw1 et Sw2 sont commandés par le circuit logique de commande 62 selon un procédé de régulation (Figure 9) implémenté dans le premier mode de réalisation de la pièce d'horlogerie selon l'invention et qui sera décrit par la suite.

Aux Figures 10A et 10B, le signal de tension induite Ui(t) correspond à celui généré par l'ensemble électromagnétique 27 associé au résonateur mécanique 6 lorsque ce dernier oscille dans une plage de fonctionnement utile. Sur l'axe du temps [t] sont indiqués les instants médians TNn, n = 0, 1, 2, ..., correspondant aux passages successifs du résonateur mécanique par sa position neutre, ainsi que les instants TMn, n = 0, 1, 2, ..., correspondant aux passages successifs du résonateur mécanique alternativement par ses deux positions extrêmes où sa vitesse angulaire est nulle et le sens de son balancement s'inverse. Selon l'invention, le dispositif de freinage 27 & 56 est agencé de manière que, dans chaque période d'oscillation du résonateur mécanique 6 au moins lorsque l'amplitude d'oscillation de ce résonateur mécanique est dans la plage de fonctionnement utile, le signal de tension induite Ui(t) présente un premier lobe de tension LU₁ intervenant dans une première demi-alternance DA1¹, DA1^{P} et un deuxième lobe de tension LU₂ intervenant dans une seconde demi-alternance DA2¹, DA2^{P}. Le signal de tension induite présente ainsi alternativement une succession de premiers lobes de tension LU₁ et de deuxièmes lobes de tension LU₂. Chaque premier lobe de tension LU₁ présente une première valeur maximale UM₁ à un premier instant ti de la première demi-alternance correspondante et chaque deuxième lobe de tension LU₂ présente une deuxième valeur maximale UM₂ à un deuxième instant t₂ de la seconde demi-alternance correspondante.

Les premiers et deuxièmes lobes de tension définissent, d'une part, des premières zones temporelles ZT1 situées chacune avant le premier instant ti d'un premier lobe de tension différent et après le deuxième instant t₂ du deuxième lobe de tension précédant ce premier lobe de tension et, d'autre part, des deuxièmes zones temporelles ZT2 situées chacune avant le deuxième instant t₂ d'un deuxième lobe de tension différent et après le premier instant ti du premier lobe de tension précédant ce deuxième lobe de tension. Les premiers lobes de tension LU₁ génèrent des impulsions S1 dans le signal 'Comp' en sortie du comparateur 64, alors que les deuxièmes lobes de tension LU₂ génèrent des impulsions S2 dans ce signal 'Comp' (Fig.10C). Dans la variante représentée à la Figure 10A, les lobes considérés pour la génération des signaux S1 et S2 sont les lobes de tension positive car la tension de seuil Uₜₕ a été choisie positive. Dans une variante qui ne sera pas décrite plus en détail par la suite, on peut choisir une tension de seuil négative fournie à l'entrée '+' du comparateur 64 (le signal de tension induite étant alors fourni à son entrée '-') et ce sont alors les lobes de tension négative qui génèrent les signaux S1 et S2.

Ensuite, le dispositif de freinage est agencé de manière que, au moins lorsqu'aucune dérive temporelle n'est détectée par le dispositif de mesure et au moins lorsque ladite charge principale, connectée aux bornes Vss et V_{DD}, consomme en continu ou de manière quasi continue de l'énergie électrique accumulée dans la capacité d'alimentation C_{AL} (lors d'une phase de fonctionnement normal de la pièce d'horlogerie, comme représenté à la Figure 10A où la tension d'alimentation U_{AL}(t) présente une certaine pente négative en l'absence de correction du fonctionnement de l'oscillateur mécanique), les premiers lobes de tension LU₁ et les deuxièmes lobes de tension LU₂ engendrent alternativement des impulsions de courant induit P1 et P2 (Fig.10B) qui rechargent la capacité d'alimentation . On remarquera que le convertisseur électrique 56 comprend une diode D1 agencée de sorte que seuls les lobes de tension positive sont susceptibles de recharger la capacité C_{AL}. Cependant, dans une variante qui ne sera pas décrite plus en détail par la suite, le convertisseur électrique peut avoir une diode agencée de manière à définir un redresseur simple alternance de sorte que ce sont alors les lobes de tension négative qui sont susceptibles de recharger la capacité C_{AL}. Dans ce cas, ce sont ainsi les lobes de tension négative qui engendrent les impulsions de courant induit et qui sont considérés pour déterminer les zones temporelles de prélèvement d'une certaine charge électrique en fonction de la dérive temporelle mesurée, comme exposé ci-après. On notera que dans une autre variante, le convertisseur peut comprendre un convertisseur double alternance. Dans ce cas, on obtient à chaque passage de l'aimant 22 devant la bobine 28 une première paire de premiers lobes de tension consécutifs ou une deuxième paire de deux deuxième lobes de tension consécutifs ayant tous sensiblement une même amplitude. On obtient donc des doublons des premiers de deuxièmes lobes de tension décrits ci-avant. Ce cas particulier doit être traité en relation avec l'exposé ci-dessus en prenant les premières et deuxièmes paires de lobes de tension en lieu et place des premiers et deuxièmes lobes de tension, et en prenant pour déterminer les premières et deuxièmes zones temporelles ZT1 et ZT2 les temps t₁ et t₂ des deux lobes adjacents parmi deux paires qui se succèdent.

La pompe de charge 60 est agencée pour pouvoir prélever sur commande une certaine charge électrique de la capacité d'alimentation C_{AL} et la transférer dans la capacité auxiliaire C_{Aux}, de manière à diminuer momentanément le niveau de tension U_{AL}(t) de la capacité d'alimentation C_{AL}. Dès que la capacité d'alimentation a été suffisamment chargée pour pouvoir alimenter le circuit de régulation 54, le circuit logique de commande 62 reçoit en entrée un signal de mesure fourni par le dispositif de mesure, à savoir du compteur bidirectionnel CB. Ce circuit logique de commande est agencé pour activer la pompe de charge 60 de manière qu'elle effectue, lorsque la dérive temporelle mesurée correspond à au moins une certaine avance (CB > N1), un prélèvement d'une première charge électrique de la capacité d'alimentation C_{AL} dans une première zone temporelle ZT1 et un transfert de cette première charge dans la capacité auxiliaire qui forme une source d'alimentation secondaire. Il en résulte une baisse de la tension U_{AL}(t). De même, le circuit logique de commande est agencé pour activer la pompe de charge 60 de manière qu'elle effectue, lorsque la dérive temporelle mesurée correspond à au moins un certain retard (CB < -N2), un prélèvement d'une deuxième charge électrique de la capacité d'alimentation C_{AL} dans une deuxième zone temporelle ZT2, pour baisser la tension U_{AL}(t), et un transfert de cette deuxième charge électrique dans la capacité auxiliaire.

Le procédé de régulation implémenté dans le premier mode de réalisation de l'invention est donné sous forme d'organigramme à la Figure 9. Après une initialisation du circuit de régulation à 'POR', on réinitialise le compteur CB. Ensuite, on attend la détection d'un flanc montant d'une impulsion S1 ou S2 fournie par le comparateur 64 dans le signal 'Comp' (voir Fig. 10C) qu'il transmet au circuit logique de commande 62, et on initialise alors le compteur temporel CT. Ensuite, on attend la détection du flanc montant suivant dans le signal 'Comp' (deuxième flanc montant d'une impulsion S2 ou S1).

Dès la détection du deuxième flanc montant susmentionné dans le signal 'Comp', le circuit logique 62 transfert l'état / la valeur du compteur temporel CT dans un registre et compare cette valeur à une valeur de différentiation Tdiff qui est sélectionnée inférieure à un premier intervalle de temps entre une première impulsion S1 et une deuxième impulsion S2 et supérieure à un deuxième intervalle de temps entre une deuxième impulsion S2 et une première impulsion S1. Dès le transfert de l'état du compteur temporel CT dans le registre, ce compteur temporel est réinitialisé et un temporisateur associé au circuit logique 62 est enclenché pour mesurer un certain délai dont la valeur T_{C1} ou T_{D1} est sélectionnée en fonction du résultat de la comparaison de la valeur du compteur CT avec la valeur Tdiff. Dans le premier mode de réalisation, le dispositif de régulation comprend donc un dispositif de détection, agencé pour pouvoir détecter l'apparition successive alternativement de premiers lobes de tension et de deuxièmes lobes de tension, et un compteur temporel CT associé au circuit logique de commande 62 pour permettre à ce dernier de distinguer un premier intervalle de temps, séparant un premier lobe de tension d'un deuxième lobe de tension qui suit, et un deuxième intervalle de temps séparant un deuxième lobe de tension d'un premier lobe de tension qui suit, les premier et deuxième intervalles de temps étant différents du fait de l'agencement de l'ensemble électro-magnétique.

L'agencement de l'ensemble électromagnétique est prévu ici tel que la courbe du signal de tension induite Ui(t) présente deux lobes de tension LU₂ et LU₁, avec une même amplitude maximale (UM₂ = UM₁), qui interviennent dans une seconde demi-alternance et dans la première demi-alternance suivante, mais aucun lobe de tension de sensiblement même amplitude n'est engendré dans les deux demi-alternances suivantes. La courbe du signal de tension induite Ui(t) représentée à la Figure 10A découle de l'ensemble électromagnétique 27 décrit précédemment. Dans le premier mode de réalisation, la bobine 28 présente en son centre un décalage angulaire θ relativement au demi-axe de référence 48 (Fig. 2 ; position angulaire de l'aimant 22 lorsque le résonateur mécanique 6 est dans sa position de repos) de sorte à engendrer dans chaque période d'oscillation du résonateur mécanique, dans ladite plage de fonctionnement utile, seulement deux lobes de tension de même polarité et de sensiblement même amplitude maximale qui interviennent dans deux demi-alternances consécutives et qui forment respectivement un desdits deuxièmes lobes de tension et un desdits premiers lobes de tension. De préférence, le décalage angulaire θ est compris entre 30° et 120° en valeur absolue.

Lors de la comparaison susmentionnée entre la valeur du compteur temporel CT et la valeur de différentiation Tdiff, le temporisateur associé au circuit logique attend soit un délai Tci lorsque la valeur du compteur temporel CT est supérieure à la valeur de différentiation Tdiff, soit un délai T_{D1} lorsque la valeur du compteur temporel CT est inférieure à la valeur de différentiation Tdiff. Dans le premier cas, la comparaison permet de savoir que l'impulsion détectée est une impulsion S2 générée par un deuxième lobe de tension LU₂ et le délai T_{C1} est choisi pour qu'il termine dans une première zone temporelle ZT1 suivant ce deuxième lobe de tension. Dans le second cas, la comparaison permet de savoir que l'impulsion détectée est une impulsion S1 générée par un premier lobe de tension LU₁ et le délai T_{D1} est choisi pour qu'il termine dans une deuxième zone temporelle ZT2 suivant ce premier lobe de tension. De manière générale, le dispositif de régulation comprend un temporisateur associé au circuit logique de commande pour permettre à ce dernier d'activer, le cas échéant, le dispositif de pompe de charge après un premier délai déterminé depuis la détection d'un deuxième lobe de tension, ce premier délai étant sélectionné de sorte qu'il se termine dans une première zone temporelle, ou après un deuxième délai déterminé depuis la détection d'un premier lobe de tension, ce deuxième délai étant sélectionné de sorte qu'il se termine dans une deuxième zone temporelle.

Dans le premier cas susmentionné, lorsque le délai T_{C1} est atteint, on détecte si le compteur CB, indiquant une dérive temporelle éventuelle de l'oscillateur mécanique, a une valeur supérieure à un nombre naturel donné N1 (nombre positif ou égal à zéro). Si tel est le cas, l'oscillateur mécanique présente une avance relativement à l'oscillateur auxiliaire. Pour corriger une telle avance, il est prévu selon l'invention de transférer une première charge électrique de la capacité d'alimentation dans la capacité auxiliaire à la fin du délai T_{C1} susmentionné et donc dans la première zone temporelle ZT1 correspondante. La baisse de la tension d'alimentation U_{AL}(t) qui en résulte (indiqué par la référence PC₁ à la Fig.10A) engendre, lors de l'apparition du premier lobe de tension suivant le transfert susmentionné, une impulsion de courant induit P1^{PC} ayant une amplitude supérieure à celle d'une impulsion P1 qui interviendrait en l'absence d'activation de la pompe de charge. Cette augmentation du courant induit dans la bobine 28 signifie une plus grande énergie mécanique prise à l'oscillateur mécanique par le dispositif de freinage dans une première demi-alternance DA1^{P}. Comme déjà exposé, un freinage dans une première demi-alternance engendre un déphasage temporel négatif dans l'oscillation du résonateur mécanique 6, et ainsi la durée de la demi-alternance en question est augmentée. Par le freinage plus intense opéré dans la première demi-alternance DA1^{P}, on diminue momentanément la fréquence instantanée de l'oscillateur mécanique et il en résulte un certain retard dans la marche du mécanisme qu'il cadence, ce qui corrige au moins partiellement l'avance détectée par le dispositif de mesure.

Dans le second cas susmentionné, lorsque le délai T_{D1} est atteint, on détecte si le compteur CB a une valeur inférieure à un nombre négatif donné - N2, N2 étant un nombre naturel. Si tel est le cas, l'oscillateur mécanique présente un retard relativement à l'oscillateur auxiliaire. Pour corriger un tel retard, il est prévu selon l'invention de transférer une deuxième charge électrique de la capacité d'alimentation dans la capacité auxiliaire à la fin du délai T_{D1} susmentionné et donc dans la deuxième zone temporelle ZT2 correspondante. La baisse de la tension d'alimentation U_{AL}(t) qui en résulte (indiqué par la référence PC₂ à la Fig.10A) engendre, lors de l'apparition du deuxième lobe de tension suivant le transfert susmentionné, une impulsion de courant induit P2^{PC} ayant une amplitude supérieure à celle de l'impulsion P2 qui interviendrait en l'absence de régulation. Cette augmentation du courant induit dans la bobine 28 signifie une plus grande énergie mécanique prise à l'oscillateur mécanique par le dispositif de freinage dans une seconde demi-alternance DA2^{P}. Comme déjà exposé, un freinage dans une seconde demi-alternance engendre un déphasage temporel positif dans l'oscillation du résonateur mécanique, et ainsi la durée de la demi-alternance en question est diminuée. Par le freinage plus intense opéré dans la seconde demi-alternance DA2^{P}, on augmente momentanément la fréquence instantanée de l'oscillateur mécanique et il en résulte une certaine avance dans la marche du mécanisme qu'il cadence, ce qui corrige au moins partiellement le retard détecté par le dispositif de mesure.

Un prélèvement d'une charge électrique dans une première zone temporelle ZT1 à la fin du délai T_{C1}, indiqué par la référence PC₁ qui pointe une marche descendante dans la tension d'alimentation U_{AL}(t), engendre donc une impulsion de courant induit P1^{PC} d'amplitude supérieure dans une première demi-alternance DA1^{P} d'une alternance A2, cette première demi-alternance ayant une durée supérieure à celles des secondes demi-alternances DA1⁰ et DA1¹ qui correspondent respectivement à une demi-alternance au cours de laquelle aucune impulsion de courant induit n'est engendrée et à une demi-alternance au cours de laquelle une impulsion de compensation P1 de la consommation électrique de la charge principale intervient. Un prélèvement d'une charge électrique dans une deuxième zone temporelle ZT2 à la fin du délai T_{D1}, indiqué par la référence PC₂ qui pointe une marche descendante dans la tension d'alimentation U_{AL}(t), engendre donc une impulsion de courant induit P2^{PC} d'amplitude supérieure dans une seconde demi-alternance DA2^{P} d'une alternance A1, cette seconde demi-alternance ayant une durée moindre que les secondes demi-alternances DA2⁰ et DA2¹ qui correspondent respectivement à une demi-alternance au cours de laquelle aucune impulsion de courant induit n'est engendrée et à une demi-alternance au cours de laquelle une impulsion de compensation P2 de la consommation électrique de la charge principale intervient.

A l'aide des Figures 11 à 15, on décrira ci-après un deuxième mode de réalisation d'une pièce d'horlogerie selon l'invention.

La Figure 11 est similaire à la Figure 2, mais pour un ensemble électromagnétique 29 formant le transducteur électromagnétique d'une pièce d'horlogerie selon le deuxième mode de réalisation. Elle montre le résonateur mécanique 6a en coupe horizontale au niveau de son balancier 18a, ce résonateur mécanique étant incorporé dans un mouvement horloger, semblable à celui de la Figure 1, en lieu et place du résonateur 6 montré à cette Figure 1. Les références déjà décrites ne seront pas à nouveau décrites ici. De manière générale, il est prévu un ensemble électromagnétique qui comprend au moins la bobine 28 et une structure aimantée formée d'au moins un aimant et présentant au moins une paire de pôles magnétiques, de polarités opposées, générant chacun un flux magnétique en direction d'un plan général de la bobine, cette paire de pôles magnétiques étant agencée de manière que, lorsque le résonateur mécanique 6a oscille avec une amplitude comprise dans une plage de fonctionnement utile, leurs flux magnétiques respectifs traversent la bobine avec un décalage temporel mais avec au moins en partie une simultanéité du flux magnétique entrant et du flux magnétique sortant, de manière à former un lobe de tension central présentant une valeur de pic qui est maximale.

Dans la variante avantageuse de la Figure 11, le balancier 18a porte une paire d'aimants bipolaires 22 et 23 ayant des axes d'aimantation orientés axialement avec des polarités opposées. Cette paire d'aimants et la bobine 28 forment l'ensemble électromagnétique 29 qui fait partie du système de régulation. Les aimants sont agencés proches l'un de l'autre, à une distance permettant une addition de leurs interactions respectives avec la bobine 28 pour ce qui concerne la tension induite dans celle-ci (plus précisément pour la génération de lobes de tension centraux). Dans une variante non représentée, on peut agencer un seul aimant bipolaire avec son axe d'aimantation parallèle au plan du balancier et orienté tangentiellement à un cercle géométrique centré sur l'axe de rotation 20. Le signal de tension induite dans la bobine peut présenter sensiblement un même profil que pour la paire d'aimants décrite ci-avant, mais avec une amplitude moindre étant donné que seule une partie du flux magnétique de l'aimant traverse la bobine. Des éléments de conduction du flux magnétique peuvent être associés au seul aimant pour diriger son flux magnétique substantiellement en direction du plan général de la bobine.

Le balancier 18a définit un demi-axe 26, depuis son axe de rotation 20 et perpendiculairement à ce dernier, qui passe au milieu de la paire d'aimants. Lorsque le balancier-spiral est dans sa position de repos, le demi-axe 26 définit une position neutre autour de laquelle le balancier-spiral peut osciller. Le résonateur mécanique 6a est représenté dans sa position neutre à la Figure 11 et son demi-axe 26 définit un demi-axe de référence 48 qui est décalé angulairement d'un angle θ relativement au demi-axe fixe 50 qui intercepte l'axe de rotation 20 et l'axe central de la bobine 28. De préférence, le décalage angulaire θ est compris entre 30° et 120° en valeur absolue.

Dans la variante représentée aux Figures 14 et 15, le signal de tension induite Ui(t) généré par l'ensemble électromécanique 29 présente, dans chaque période d'oscillation de l'oscillateur mécanique, un premier lobe de tension central LUC₁ (aussi nommé premier lobe de tension) ayant une tension négative maximale UM₁ et un deuxième lobe de tension LUC₂ (aussi nommé deuxième lobe de tension) ayant une tension positive maximale UM₂. Grâce au décalage angulaire θ de la bobine relativement au demi-axe de référence 48, un deuxième lobe de tension et un premier lobe de tension interviennent respectivement dans une seconde demi-alternance d'une alternance A0₁, A1₁, .... (AN₁, N étant un nombre naturel) et dans une première demi-alternance de l'alternance suivante A0₂, A1₂, .... (AN₂, N étant un nombre naturel) de chaque période d'oscillation. Dans une autre variante, les polarités des lobes de tension sont opposées, c'est-à-dire que les premiers lobes de tension ont une tension positive alors que les deuxièmes lobes de tension ont une tension négative. On notera qu'une simple inversion des bornes E1 et E2 de la bobine 28 ou, de manière équivalente, du sens d'enroulement du fil formant cette bobine engendre un changement de polarité pour la tension induite de sorte qu'une telle inversion permet de passer d'une variante à l'autre.

De préférence, l'ensemble électromagnétique 29 forme également en partie le dispositif de mesure, comme dans le premier mode de réalisation. La partie du schéma électrique de la Figure 12 relative au dispositif de mesure d'une dérive temporelle éventuelle de l'oscillateur mécanique ne sera pas décrite à nouveau en détails. On remarquera que le comparateur 64 délivre un signal 'Comp', représenté à la Figure 14, qui présente une impulsion S2 par période d'oscillation. Ainsi ce signal peut être directement fourni au compteur bidirectionnel CB.

A la Figure 12, le convertisseur électrique 57 comprend un premier circuit D1 & C1 d'accumulation d'énergie électrique qui est agencé pour pouvoir recharger une première capacité d'alimentation C1 de l'unité d'accumulation primaire seulement avec une tension positive en entrée du convertisseur électrique et un deuxième circuit D2 & C2 d'accumulation d'énergie électrique qui est agencé pour pouvoir recharger une deuxième capacité d'alimentation C2 de l'unité d'accumulation primaire seulement avec une tension négative en entrée du convertisseur électrique. Lors d'une recharge, la quantité d'énergie électrique fournie sélectivement par le dispositif de freinage à la première capacité d'alimentation et à la deuxième capacité d'alimentation est d'autant plus grande que le niveau de tension en valeur absolue de cette première capacité d'alimentation, respectivement de cette deuxième capacité d'alimentation est bas.

Une charge principale est connectée ou susceptible d'être régulièrement connectée en sortie du convertisseur électrique 57 et alimentée par l'unité d'alimentation primaire qui fournit les tensions d'alimentation V_{DD} et V_{SS}. Cette charge principale comprend notamment le circuit de régulation 55. De préférence, les première et deuxième capacités d'alimentation ont sensiblement une même valeur de capacité.

Le circuit de régulation 55 du dispositif de régulation 53 comprend un dispositif de pompe de charge 61 formé par deux pompes de charge PC1 et PC2, avantageusement identiques, qui sont agencées pour transférer sur commande des charges électriques respectivement de la première capacité d'alimentation C1 et de la deuxième capacité d'alimentation C2 dans la capacité auxiliaire C_{Aux}. Comme dans le premier mode de réalisation, cette capacité auxiliaire forme une unité d'accumulation secondaire qui fournit une tension d'alimentation auxiliaire entre ses deux bornes V_{L} et V_{H}. Les deux pompes de charge PC1 et PC2 sont commandées par le circuit logique de commande 62a. Une variante de réalisation d'une pompe de charge pouvant former chacune des deux pompes de charge a déjà été décrite en référence à la Figure 8. Dans une variante principale, les deux pompes de charge sont remplacées par une seule et même pompe de charge qui comprend alors des commutateurs commandés par le circuit de commande 62a de manière à pouvoir transférer des charges électriques dans la capacité auxiliaire en prélevant sélectivement ces charges électriques dans la première capacité C1 et dans la deuxième capacité C2 en fonction de la correction souhaitée, comme cela sera décrit par la suite dans la description du procédé de régulation implémenté dans le circuit de commande 62a dans le cadre du deuxième mode de réalisation. Dans la variante décrite, le circuit de régulation 55 comprend en outre deux circuits dissipatifs formés chacun d'une résistance et d'un interrupteur Sw3, respectivement Sw4. Ces deux circuits dissipatifs comprennent une certaine résistance et sont respectivement agencés en parallèle des deux capacités C1 et C2, entre celles-ci et les deux pompes de charge PC1 et PC2.

Aux Figures 14 et 15 sont également représentées la tension positive Vci à la borne supérieure (définissant V_{DD}) de la capacité d'alimentation C1 et la tension négative V_{C2} à la borne inférieure (définissant V_{SS}) de la capacité d'alimentation C2 (la tension zéro étant celle de l'extrémité E1 de la bobine connectée entre les deux capacités agencées en série). La tension d'alimentation V_{AL} disponible est donc donnée par V_{C1} - V_{C2}, soit l'addition des tensions respectives des première et deuxième capacités C1 et C2. Dans la variante préférée décrite ici, une charge principale est agencée en sortie du convertisseur électrique. Elle comprend notamment le circuit de régulation 55 qui est alimenté par les première et deuxième capacités d'alimentation agencées en série et délivrant la tension d'alimentation V_{AL}. Les lobes de tension LUC₁ et LUC₂ qui présentent respectivement la tension induite négative maximale UM₁ (en valeur absolue) et la tension induite positive maximale UM₂ servent à recharger respectivement les capacités C2 et C1. Ainsi, en dehors de courtes périodes de recharge de l'une et l'autre des deux capacités d'alimentation, il y a une certaine diminution progressive (en valeur absolue) des tensions V_{C1} et V_{C2} au cours du temps.

Dans la première période d'oscillation T0 au cours de laquelle aucun événement de régulation n'intervient, une impulsion de courant induit I1₂ recharge la capacité C1 dans une seconde demi-alternance et une impulsion de courant induit I1₁ recharge la capacité C2 dans une première demi-alternance. Ces impulsions de courant induit correspondent à des puissances électriques engendrées par le transducteur électromécanique dans l'ensemble électromagnétique 29 et absorbées par le convertisseur électrique 57. Ces puissances électriques correspondent ainsi à des puissances mécaniques fournies par l'oscillateur mécanique. Elles sont converties par le convertisseur électrique et consommées par la charge principale qui lui est associée. Ainsi chaque impulsion de courant induit Ini et IN₂, N = 1, 2, ..., fourni par le transducteur électromécanique au convertisseur électrique correspond à une impulsion de freinage et donc à un certain couple de freinage momentané appliqué à l'oscillateur mécanique. Selon le phénomène physique exposé précédemment en référence aux Figures 3 à 6, les impulsions de courant induit IN₂, intervenant chacune dans une seconde demi-alternance, engendrent une diminution de la durée des alternances au cours desquelles elles interviennent, et donc une augmentation de la fréquence instantanée de l'oscillateur mécanique, alors que les impulsions de courant induit IN₁, intervenant chacune dans une première demi-alternance, engendrent une augmentation de la durée des alternances au cours desquelles elles interviennent, et donc une diminution de la fréquence instantanée de l'oscillateur mécanique.

Dans une période de fonctionnement au cours de laquelle aucun événement de régulation et aucun comportement particulier découlant d'un tel événement de régulation n'intervient, c'est-à-dire dans une période correspondant à un fonctionnement normal sans régulation, on a donc la situation représentée dans la première période d'oscillation aux Figures 14 et 15 concernant les tensions V_{C1} et V_{C2} et les impulsions de recharge des capacités C1 et C2 engendrées respectivement par les impulsions de courant induit I1₂ et I1₁, à savoir une situation équilibrée dans laquelle une première énergie électrique absorbée par le convertisseur électrique globalement dans les deux premières demi-alternances de chaque période d'oscillation est sensiblement identique à une deuxième énergie électrique absorbée par le convertisseur électrique globalement dans les deux secondes demi-alternances de cette période d'oscillation. Ainsi, le déphasage temporel positif qui intervient globalement dans les deux secondes demi-alternances est compensé par le déphasage temporel négatif qui intervient globalement dans les deux premières demi-alternances de chaque période d'oscillation. Dans le cas particulier représenté aux Figures 14 et 15, le déphasage temporel positif qui intervient dans la première alternance A0₁ est compensé par le déphasage temporel négatif qui intervient dans la seconde alternance A0₂ de la période d'oscillation correspondante. On comprend donc que, bien que la durée de la première alternance soit différente de celle de la seconde alternance, leur somme est égale à une période d'oscillation naturelle T0 de l'oscillateur mécanique non soumis à une action de régulation.

Le procédé de régulation implémenté dans le circuit logique de commande 62a du dispositif de pompe de charge 61 est donné par l'organigramme de la Figure 13. Après avoir initialisé le circuit de régulation à 'POR' et en particulier le compteur bidirectionnel CB, on attend un certain délai, c'est-à-dire un certain intervalle de temps, par exemple une période T0 ou plusieurs périodes T0, et le circuit de commande 62a détermine si au moins une certaine avance (CB > N1) est intervenue dans la marche de la pièce d'horlogerie. Si c'est le cas, dans la présente variante, le circuit de régulation est agencé de sorte que le circuit de commande peut détecter si la tension V_{CA} aux bornes de la capacité auxiliaire est supérieure à un seuil de tension Vₜₕ, lequel correspond à une certaine tension pour laquelle la capacité auxiliaire est remplie à un niveau tel que les pompes de charge ne peuvent plus transférer des charges électriques significatives de l'une ou l'autre des capacités C1 et C2 dans la capacité auxiliaire. Dans ce cas, pour effectuer une correction de l'avance détectée, l'interrupteur Sw2 est fermé durant un court intervalle de temps Δt pour engendrer une certaine décharge de la capacité C2 au travers du circuit dissipatif correspondant, indiqué par la marche D_{C2} (qui est descendante en valeur absolue car la tension de la capacité C2 diminue) dans la tension V_{C2} à la Figure 14.

Si la tension V_{CA} est égale ou inférieure au seuil de tension Vth, alors le circuit de commande active la pompe de charge PC2 pour qu'elle effectue un transfert d'une première charge électrique de la deuxième capacité d'alimentation C2 dans la capacité auxiliaire C_{Aux}. Il résulte de cette action de régulation également une diminution de la tension V_{C2} indiquée par la marche descendante D_{C2}. Cette diminution de la tension V_{C2} engendre, au moins dans une période d'oscillation suivant un tel transfert, une augmentation de la recharge de la deuxième capacité C2 relativement au cas hypothétique où un tel transfert de la première charge électrique n'aurait pas lieu. La diminution de la tension V_{C2} opérée par le circuit de commande dans l'alternance A1₁ engendre lors de l'apparition du prochain lobe de tension LUC₁ dans l'alternance suivante A1₂ une impulsion de courant induit I2₁ dont l'amplitude (valeur du pic de tension) est supérieure à celle de la précédente I1₁. Etant donné que cette impulsion de courant induit I2₁ intervient dans une première demi-alternance, comme toutes les impulsions de courant induit qui rechargent la capacité C2, une diminution de la tension de cette capacité C2 engendre toujours au moins une impulsion de régulation qui génère un déphasage négatif dans l'oscillation du résonateur mécanique et donc qui diminue momentanément la fréquence d'oscillation pour corriger au moins partiellement l'avance détectée dans la marche de la pièce d'horlogerie (dérive temporelle positive). On remarquera que les impulsions I1₂ et I2₂ ont une amplitude, en valeur absolue, sensiblement égale à celle de l'impulsion I1₁, ces impulsions correspondant chacune à une impulsion de courant induit générée par la seule consommation de la charge principale. Il s'agit donc d'impulsions de recharge standard / nominales.

Si aucune avance n'est détectée dans la marche de la pièce d'horlogerie, alors le circuit de commande détermine si au moins un certain retard (CB < -N2) est intervenu dans la marche de cette pièce d'horlogerie. Si c'est le cas, le circuit de régulation détecte si la tension V_{CA} aux bornes de la capacité auxiliaire est supérieure au seuil de tension Vₜₕ. Dans ce cas, pour effectuer une correction du retard détecté, l'interrupteur Sw1 est fermé durant un court intervalle de temps Δt pour engendrer une certaine décharge de la capacité C1 au travers du circuit dissipatif correspondant, indiqué par la marche D_{C1} (qui est descendante en valeur absolue car la tension de la capacité C2 diminue) dans la tension V_{C2} à la Figure 15. Si la tension V_{CA} est égale ou inférieure au seuil de tension Vₜₕ, alors le circuit de commande active la pompe de charge PC1 pour qu'elle effectue un transfert d'une deuxième charge électrique de la première capacité d'alimentation C1 dans la capacité auxiliaire C_{Aux}. Il résulte de cette action de régulation également une diminution de la tension Vci indiquée par la marche D_{C1}. Cette diminution de la tension V_{C1} engendre, au moins dans une période d'oscillation suivant un tel transfert, une augmentation de la recharge de la deuxième capacité C1 relativement au cas hypothétique où un tel transfert de la deuxième charge électrique n'aurait pas lieu. La diminution de la tension V_{C1} opérée par le circuit de commande dans l'alternance A1₁ engendre lors de l'apparition du prochain lobe de tension LUC₂ dans cette même alternance une impulsion de courant induit I3₂ dont l'amplitude est supérieure à celle de la précédente I1₂. Etant donné que cette impulsion de courant induit I3₂ intervient dans une seconde demi-alternance, comme toutes les impulsions de courant induit qui rechargent la capacité C1, une diminution de la tension de cette capacité C1 engendre toujours au moins une impulsion de régulation qui génère un déphasage positif dans l'oscillation du résonateur mécanique et donc augmente momentanément la fréquence d'oscillation pour corriger au moins partiellement le retard détecté dans la marche de la pièce d'horlogerie (dérive temporelle négative). L'impulsion suivante I3₁ présente à nouveau sensiblement une amplitude standard / nominale.

Le deuxième mode de réalisation présente un avantage important par le fait que le prélèvement sélectif d'une charge électrique dans la capacité C1 ou C2 en fonction d'une dérive temporelle détectée dans la marche de la pièce d'horlogerie peut intervenir en tout temps puisque les premiers lobes de tension, qui interviennent seulement dans des premières demi-alternances, ont une même première polarité alors que les deuxièmes lobes de tension, qui interviennent seulement dans des secondes demi-alternances, ont une même deuxième polarité opposée à la première polarité et par le fait que les capacités C1 et C2 ne peuvent être rechargées respectivement que par des tensions induites de polarités opposées. Il suffit donc que le circuit logique de commande connaisse quelle polarité, première ou deuxième, est susceptible de recharger quelle capacité, C1 ou C2, pour effectuer sélectivement un prélèvement d'une certaine charge électrique dans l'une ou l'autre de ces deux capacités en fonction de la nature d'une dérive temporelle détectée, avance ou retard, par un transfert de cette certaine charge électrique dans la capacité auxiliaire ou par sa dissipation au travers d'un des deux circuits dissipatifs prévus si la capacité auxiliaire est pleine. Dans une variante, on prévoit cependant un temporisateur qui détermine un certain délai suite à l'apparition d'une impulsion S2 dans le signal 'Comp' pour effectuer le prélèvement sélectif d'une charge électrique.

Dans une variante avantageuse, pour transférer une première ou deuxième charge électrique, le nombre de cycles de transfert de moindres charges électriques par une pompe de charge est augmenté lorsque la tension V_{CA} aux bornes de la capacité auxiliaire augmente, de manière à prélever une charge électrique sensiblement constante des capacités C1 et C2 par séquence du précédé de régulation. Dans une autre variante où le nombre de cycles de transfert de moindres charges électriques est prévu constant, l'augmentation de la tension V_{CA} engendre généralement une diminution de la première ou deuxième charge électrique prélevée et donc une moindre correction par séquence de régulation. Toutefois, dans la mesure où le système de régulation est configuré pour pouvoir aisément corriger des dérives dans une plage de dérive standard pour le mouvement horloger en question, une diminution de la valeur des premières et deuxièmes charges électriques par séquence de régulation, pour une dérive temporelle donnée, engendrera une augmentation de séquences de régulation par unité de temps. Les remarques ci-dessus concernent des capacités classiques et également des super-capacités dont la courbe caractéristique tension - charge électrique est sensiblement linéaire. Par contre, il est aussi possible de prévoir comme unité d'accumulation secondaire un condensateur électrique dont la tension varie peu, au-delà d'un certain niveau de charge minimal, en fonction de la charge électrique accumulée. Dans ce cas, les charges électriques transférées par la ou les pompe(s) de charge sont sensiblement constantes indépendamment du niveau de charge de cette unité d'accumulation secondaire. Dans un tel cas, le procédé de régulation décrit précédemment peut varier pour ce qui concerne la décision de transférer une certaine charge électrique dans l'unité d'accumulation secondaire ou de consommer cette charge électrique dans le circuit dissipatif prévu. Le dispositif de régulation comprendra généralement des moyens pour déterminer le niveau de remplissage de l'unité d'accumulation secondaire.

A l'aide des Figures 16 à 19 et 20A à 20C, on décrira par la suite un troisième mode de réalisation d'une pièce d'horlogerie selon l'invention. Le mouvement horloger de cette pièce d'horlogerie se différencie de celui représenté en Fig.1 essentiellement par la configuration du balancier 18b, formant le résonateur mécanique 6b, qui porte ici deux paires d'aimants bipolaires 82 et 84. Les enseignements déjà donnés qui interviennent à nouveau ici ne seront plus exposés en détails. Ce qui rend remarquable ce troisième mode de réalisation relativement au premier mode de réalisation réside en particulier dans le choix de l'ensemble électromagnétique 86 formant le transducteur électromagnétique et du convertisseur électrique 76 associé à ce dernier. L'ensemble électromagnétique comprend deux paires 82 et 84 d'aimants bipolaires 90 et 91, respectivement 92 et 93, qui sont montés sur balancier 18b du résonateur mécanique 6b et qui ont des axes d'aimantation respectifs qui sont parallèles à l'axe de rotation 20 du balancier, et une bobine 28 qui est solidaire du support du résonateur mécanique.

Chacune des deux paires 82, 84 d'aimants, avec ses deux aimants bipolaires ayant des polarités respectives opposées, est semblable à la paire d'aimants 22, 23 de l'ensemble électromagnétique du deuxième mode de réalisation et leur interaction avec la bobine 28 est identique. Chaque paire d'aimants bipolaires définit un demi-axe médian 24a, 24b partant de l'axe de rotation 20 du balancier et passant par le milieu de la paire d'aimants bipolaires considérée. Chaque demi-axe médian définit un demi-axe de référence respectif 48a, 48b lorsque le résonateur 6a est au repos et ainsi dans sa position neutre, comme représenté à la Figure 16. La bobine 28 présente en son centre un premier décalage angulaire θ relativement au premier demi-axe de référence 48a et un second décalage angulaire - θ (même valeur absolue que le premier décalage angulaire, mais signe mathématique opposé) relativement au second demi-axe de référence 48a, de sorte à engendrer dans chaque alternance du résonateur mécanique, dans une plage de fonctionnement utile, deux lobes de tension centraux LUC₁ et LUC₂ ayant des polarités opposées (négative et positive) et sensiblement une même amplitude UM₁, UM₂ en valeur absolue et formant respectivement un premier lobe de tension et un deuxième lobe de tension (Fig. 20A).

Comme dans le deuxième mode de réalisation, les premiers et deuxièmes lobes de tension LUC₁ et LUC₂ interviennent respectivement dans des premières demi-alternances et des secondes demi-alternances. De préférence, pour équilibrer le balancier 18a, les premier et second déphasages angulaires ont une valeur absolue de 90° (variante représentée à la Figure 16). Les deux paires d'aimants 82 et 84 sont agencées de manière que les polarités des aimants d'une paire soient symétriques aux polarités des aimants de l'autre paire relativement à un plan passant par le centre de la bobine et comprenant l'axe de rotation 20 (ce plan comprenant le demi-axe 50 passant par le centre de la bobine et interceptant perpendiculairement l'axe de rotation 20). On notera que la variante du troisième mode de réalisation décrite en référence aux figures est une variante perfectionnée. Dans une autre variante qui ne sera pas décrite plus en détails par la suite, il est prévu une seule paire d'aimants présentant un décalage angulaire compris entre 30° et 120° (en valeur absolue). Cette autre variante comprend un circuit de régulation sans la bascule 66. Le procédé de régulation reste similaire et l'homme du métier saura l'adapter à cette variante particulière.

Le signal de tension induite Ui(t), représenté à la Figure 20A, présente alternativement des lobes de tension LUC₁ ayant une tension négative et des lobes de tension LUC₂ ayant une tension positive. Le convertisseur électrique 76 comprend un redresseur double alternance 78 formé par un pont de quatre diodes bien connu de l'homme du métier. Ainsi, en sortie du redresseur 78, les premiers lobes de tension sont redressés, ce qui est représenté à la Figure 20A par les lobes en traits interrompus. Comme dans le premier mode de réalisation, en l'absence d'activation de la pompe de charge 60b, les premiers et deuxièmes lobes de tension LUC₁ et LUC₂ rechargent alternativement la capacité d'alimentation C_{AL} qui alimente notamment le circuit de régulation 74. Etant donné qu'il y a deux paires d'aimants, chaque alternance présente un premier lobe de tension dans une première demi-alternance et un deuxième lobe de tension dans une seconde demi-alternance. Comme le signal 'Comp' présente deux impulsions par période d'oscillation, il est prévu une bascule 66 en amont du compteur bidirectionnel CB de manière à inhiber une impulsion sur deux dans le signal fourni à ce compteur. La variante représentée aux Figures 20A et 20C prévoit une tension de seuil Uₜₕ positive alors que les premiers lobes de tensions sont négatifs. La tension de seuil peut être choisie positive ou négative. Ces choix déterminent les instants auxquels interviennent les impulsions S2 ou S1 (voir Fig.10C) dans le signal 'Comp' fourni par le comparateur 64. Ainsi, le dispositif de régulation comprend un dispositif de détection qui est agencé pour pouvoir détecter l'apparition successive de premiers lobes de tension ou de deuxièmes lobes de tension. A noter qu'on peut aussi prévoir de détecter alternativement ces premiers et deuxièmes lobes de tension à l'aide de deux comparateurs ayant en entrée respectivement un seuil de tension positif et un seuil de tension négatif. L'homme du métier saura adapter le procédé de régulation implémenté dans le circuit logique de commande 62b en conséquence, en particulier pour la détermination des délais T_{C2} et T_{D2}.

Le dispositif de pompe de charge est formé d'une pompe de charge 60b qui définit un élévateur de tension et qui est agencée entre la capacité d'alimentation C_{AL} (unité d'accumulation primaire) et un condensateur électrique (unité d'accumulation secondaire) de manière à pouvoir transférer des charges électriques de l'unité d'accumulation primaire dans l'unité d'accumulation secondaire. La pompe de charge 60b quadruple la tension d'alimentation principale U_{AL} délivrée par l'alimentation primaire de sorte que la tension de l'alimentation auxiliaire V_{CA} du condensateur électrique peut être supérieure, notamment le double de la tension U_{AL}. La construction et le fonctionnement d'un tel élévateur de tension sont bien connus de l'homme du métier. Le schéma électrique d'une variante est donné à la Figure 18. Elle comprend quatre capacités de transfert C_{Tr}, deux interrupteurs d'entrée Sw1, six interrupteurs 82, trois interrupteurs 84 et deux interrupteurs de sortie Sw2. Pour prélever une certaine charge électrique de la capacité C_{AL}, les interrupteurs Sw1 et 82 sont fermés alors que les interrupteurs Sw2 et 84 sont ouverts (les capacités C_{Tr} sont alors agencées en parallèle). Pour charger ensuite le condensateur électrique C_{Acc}, les interrupteurs Sw1 et 82 sont ouverts alors que les interrupteurs Sw2 et 84 sont fermés (les capacités C_{Tr} sont alors agencées en série).

Bien que l'unité d'accumulation primaire de ce troisième mode de réalisation est identique à celle du premier mode de réalisation avec une seule capacité C_{AL} qui reçoit la totalité des courants induits fournis par le transducteur électromagnétique, le fait que l'ensemble électromagnétique 86 est agencé de manière similaire à celui du deuxième mode de réalisation, avec les premiers lobes de tension et les deuxièmes lobes de tension ayant des polarités opposées, permet au comparateur 64 de détecter directement soit les premiers lobes de tension, soit les deuxièmes lobes de tension (cas représenté à la Fig.20A). Il n'est donc ici pas nécessaire de devoir différencier dans les impulsions fournies par le comparateur celles qui correspondent aux premiers lobes de celles qui correspondent aux deuxièmes lobes, raison pour laquelle il n'y a pas de compteur temporel CT, mais seulement un temporisateur associé au circuit logique de commande, lequel peut être intégré à l'intérieur de ce circuit logique, pour mesurer deux délais T_{C2} et T_{D2}. A la Figure 20C, on observe que le signal 'Comp' présente seulement des impulsions S2 qui correspondent chacune à l'apparition d'un deuxième lobe de tension LUC₂.

La Figure 19 est un organigramme du procédé de régulation implémenté dans le circuit logique de commande 62b du troisième mode de réalisation. On ne décrira plus en détails tous les éléments, tous les signaux électriques et les conséquences des divers événements qui interviennent, car ils découlent des explications déjà données précédemment et les résultats se comprennent aisément à la lumière de ces explications.

Lors de la mise en fonction du dispositif de régulation, le circuit de régulation 74 est initialisé à 'POR', en particulier le compteur bidirectionnel CB. Le circuit logique attend ensuite l'apparition d'une impulsion S2, à savoir notamment son flanc montant dans le signal 'Comp'. La détection de ce flanc montant déclenche le temporisateur qui mesure un premier intervalle de temps T_{C2} dont la durée est choisie pour que sa fin intervienne dans une première zone temporelle ZT1 située temporellement entre un deuxième lobe de tension LUC₂ et un premier lobe de tension LUC₁, notamment entre l'instant t₂ et l'instant ti où ces deux lobes présentent respectivement leurs valeurs maximales UM₂ et UM₁ (Fig. 20A). Parallèlement, le circuit logique détecte si la valeur du compteur bidirectionnel CB est supérieure à un nombre naturel N1 pour déterminer s'il y a une avance dans la marche du mécanisme considéré. Si tel est le cas, le circuit de commande attend la fin du délai T_{C2} et, de manière équivalente au procédé de régulation du deuxième mode de réalisation, détermine si le condensateur électrique C_{Acc} est plein (c'est-à-dire détecte si son niveau d'accumulation de charges électriques est supérieur à une certaine limite donnée). Si le condensateur électrique C_{Acc} est plein, il décharge la capacité d'alimentation C_{AL} d'une première charge électrique en fermant l'interrupteur Sw5 du circuit dissipatif comprenant une certaine résistance et prévu en parallèle de la pompe de charge pour un certain intervalle de temps Δt (Fig. 17). Dans le cas contraire, il effectue un transfert d'une première charge électrique de la capacité C_{AL} dans le condensateur électrique C_{Acc} dans une première zone temporelle ZT1. Un prélèvement d'une première charge électrique engendre une marche descendante PC₁ dans la tension d'alimentation U_{AL}(t) et l'impulsion de courant induit suivante P1^{PC}, qui intervient dans une première demi-alternance, présente alors une amplitude supérieure à celle d'une impulsion P1 en l'absence de prélèvement antérieur d'une charge électrique (voir partie droite des Fig.20A à Fig.20C), de sorte que l'oscillateur mécanique subit alors un freinage supérieur dans la première demi-alternance considérée.

Si le compteur CB a une valeur égale ou inférieure au nombre naturel N1, alors le circuit logique attend qu'un deuxième délai T_{D2}, suivant directement le premier délai T_{C2}, arrive à sa fin (Fig.20C). Pour ce faire, dès la fin d'un premier intervalle de temps T_{C2}, le temporisateur commence à mesurer un deuxième intervalle de temps T_{D2}. Ce deuxième délai T_{D2} est choisi de sorte que sa fin intervienne dans une deuxième zone temporelle ZT2 située entre un premier lobe de tension LUC₁ et un deuxième lobe de tension LUC₂. Parallèlement, le circuit logique détecte si la valeur du compteur bidirectionnel CB est inférieure à un nombre - N2, N2 étant un nombre naturel, pour déterminer s'il y a du retard dans la marche du mécanisme considéré. Si tel est le cas, le circuit de commande attend la fin du délai T_{C2} +T_{D2} et détermine si le condensateur électrique C_{Acc} est plein. Selon que le condensateur est plein ou non, le circuit de commande opère alors de manière semblable à celle décrite ci-avant dans le cas de la détection d'une avance. Le prélèvement d'une deuxième charge électrique dans la capacité C_{AL} engendre une marche descendante PC₂ dans la tension d'alimentation U_{AL}(t) et l'impulsion de courant induit suivante P2^{PC}, qui intervient dans une seconde demi-alternance, présente alors une amplitude supérieure à celle d'une impulsion P2 en l'absence de prélèvement antérieur d'une charge électrique (voir partie gauche des Fig.20A à Fig.20C), de sorte que l'oscillateur mécanique subit alors un freinage supérieur dans la seconde demi-alternance considérée.

En conclusion, comme dans le premier mode de réalisation, un retard ou une avance constaté(e) dans la marche du mécanisme considéré est corrigé(e) par le prélèvement temporellement sélectif d'une charge électrique dans la capacité C_{AL} formant l'unité d'accumulation primaire du dispositif de régulation.

Le procédé de régulation du troisième mode de réalisation comprend en outre un perfectionnement en lien avec le fait que l'unité d'accumulation secondaire alimente en continu ou par intermittence une charge auxiliaire en délivrant une tension d'alimentation auxiliaire V_{CA} à cette charge auxiliaire. En effet, la charge auxiliaire est de préférence associée à une fonction auxiliaire utile de la pièce d'horlogerie, de sorte qu'il est souhaitable de pouvoir assurer l'alimentation de cette charge auxiliaire. A cet effet, comme indiqué dans l'organigramme de la Figure 19, si le compteur CB a une valeur égale ou supérieure au nombre - N2 et une valeur égale ou inférieure au nombre N1, alors le circuit de commande 62b détermine à l'aide de moyens appropriés si le condensateur est vide ou non. Par 'vide', on comprend que le niveau d'accumulation de charges électriques dans le condensateur C_{Acc} est en-dessous d'une limite inférieure donnée et donc à une situation ne permettant plus d'assurer une alimentation correcte de la fonction auxiliaire (diode lumineuse, circuit RFID, mesure de température, indication du Nord (fonction boussole), etc.). Une telle situation intervient donc dans le cas où aucune dérive temporelle, engendrant une correction de la fréquence instantanée de l'oscillateur mécanique selon l'invention, n'est détectée. Si cette situation intervient et que le condensateur électrique C_{Acc} est vide (en d'autres termes pas suffisamment rechargé), alors le circuit de commande effectue une opération de recharge du condensateur électrique en prélevant une première charge dans une première zone temporelle ZT1 et une deuxième charge électrique, sensiblement de même valeur que la première charge électrique, dans une deuxième zone temporelle ZT2. Ces deux événements engendrent des déphasages dans l'oscillation du résonateur mécanique qui se compensent, de sorte qu'une double charge électrique est transférée de l'unité d'accumulation primaire dans l'unité d'accumulation secondaire sans engendrer de dérive temporelle dans la marche de la pièce d'horlogerie. Une fois la séquence de régulation terminée, le circuit logique de commande attend la détection du flanc montant de l'impulsion S2 suivante pour effectuer la séquence de régulation suivante.

Comme déjà évoqué, le transfert d'une première charge électrique, respectivement d'une deuxième charge électrique peut être effectué par une pluralité de cycles de transfert de moindres charges électriques par la pompe de charge dans une même séquence de régulation, en particulier dans une même zone temporelle ZT1, respectivement ZT2. Dans une variante, le circuit logique de commande est agencé de manière à pouvoir effectuer, lorsque la dérive temporelle mesurée correspond à au moins une certaine avance, une pluralité de prélèvements de charges électriques respectivement dans une pluralité de premières zones temporelles au cours d'une même séquence de régulation. De même, lorsque la dérive temporelle mesurée correspond à au moins un certain retard, une pluralité de prélèvements de charges électriques respectivement dans une pluralité de deuxièmes zones temporelles sont réalisés.

Aux Figures 21 et 22 est montrée une variante avantageuse de réalisation d'un oscillateur mécanique 106 incorporé dans un mouvement selon l'invention. Le résonateur 106 est formé par un balancier 18c qui comprend deux plateaux en matériau ferromagnétique 112 et 114. Le plateau supérieur 112 porte du côté de sa face inférieure les deux aimants bipolaires 22 et 23. Ce plateau supérieur sert aussi à fermer supérieurement les lignes de champs des deux aimants. Le plateau inférieur 114 sert à fermer inférieurement les lignes de champs des deux aimants. Les deux plateaux du balancier forment ainsi axialement un blindage magnétique pour les deux aimants de manière à ce que leurs champs magnétiques respectifs restent substantiellement confiner dans un volume situé entre les surfaces externes respectives de ces deux plateaux. La bobine 28 est agencée partiellement entre les deux plateaux qui sont montés fixement sur une pièce cylindrique 116 en matériau non-magnétique, cette pièce étant montée fixement sur un arbre 118 du balancier. Dans une variante, la pièce 116 peut être réalisée en acier et ainsi conduire un champ magnétique, ce qui peut être un avantage dans une variante prévue avec un seul aimant bipolaire, ayant son axe magnétique orienté axialement, sur un des deux plateaux ou sur chacun des deux plateaux. Dans ce dernier cas, si la pièce de liaison cylindrique est non magnétique, alors au moins un plateau peut présenter une partie ferromagnétique qui s'approche de l'autre ou le touche pour fermer les lignes de champs de chaque aimant au travers des deux plateaux et ainsi permettre que la bobine ou les bobines soit / soient traversée(s) axialement par sensiblement l'entier du champ magnétique produit par chaque aimant lorsque le balancier oscille. On remarquera encore que les plateaux peuvent être réalisés seulement partiellement par un matériau à haute perméabilité magnétique qui forme deux parties situées respectivement au-dessus et au-dessous de l'aimant ou, le cas échéant, des aimants, ces deux parties étant agencées de manière à laisser passer la bobine ou, le cas échéant, les bobines du système de régulation entre elles lorsque le balancier oscille.

Le résonateur 106 comprend encore un ressort-spiral 110 dont une extrémité est fixée de manière classique à l'arbre 118. On notera que le ressort-spiral est de préférence réalisé en matériau non magnétique, par exemple en silicium, ou en matériau paramagnétique. A la Figure 22 est également représenté un mécanisme d'échappement formé d'une goupille agencée sur un petit plateau solidaire de l'arbre du balancier, d'une ancre 120 et d'une roue d'échappement 122 (montrée partiellement). Sous le plateau supérieur, à l'opposé des aimants 22 et 23, est prévu une masse 124 d'équilibrage du balancier. D'autres moyens pour effectuer un réglage fin de l'inertie et un équilibrage du balancier peuvent également être prévus. On notera que dans une variante, des aimants sont également portés par le plateau inférieur. De tels aimants sont de préférence agencés en face des aimants portés par le plateau supérieur.

Ainsi, dans le cadre de la variante avantageuse décrite ci-avant, le balancier comprend généralement une structure magnétique qui est agencée de manière à définir un blindage magnétique pour l'aimant ou les aimants porté(s) par le balancier tout en favorisant le couplage magnétique de cet aimant ou de ces aimants avec la bobine ou les bobines prévue(s).

## Revendications

1. Pièce d'horlogerie (2), comprenant :
- un mécanisme,
- un résonateur mécanique (6; 6a; 6b) susceptible d'osciller autour d'une position neutre correspondant à son état d'énergie potentielle mécanique minimale, chaque oscillation du résonateur mécanique définissant une période d'oscillation et présentant deux alternances successives chacune entre deux positions extrêmes qui définissent l'amplitude d'oscillation du résonateur mécanique, chaque alternance présentant un passage du résonateur mécanique par sa position neutre à un instant médian (TNi, i=1,2,3...) et étant constituée d'une première demi-alternance (DA1) entre un instant initial de cette alternance et son instant médian et d'une seconde demi-alternance (DA2) entre cet instant médian et un instant final de cette alternance,
- un dispositif d'entretien (14) du résonateur mécanique formant avec ce résonateur mécanique un oscillateur mécanique qui définit la cadence de la marche dudit mécanisme,
- un transducteur électromécanique agencé pour pouvoir convertir de la puissance mécanique de l'oscillateur mécanique en puissance électrique lorsque le résonateur mécanique oscille avec une amplitude comprise dans une plage de fonctionnement utile, ce transducteur électromagnétique étant formé par un ensemble électromagnétique (27; 29; 86) comprenant au moins une bobine (28), montée sur un élément parmi l'ensemble mécanique constitué du résonateur mécanique et de son support, et au moins un aimant (22; 90) monté sur l'autre élément de cet ensemble mécanique, l'ensemble électromagnétique étant agencé de manière à pouvoir fournir un signal de tension induite Ui(t) entre les deux bornes de sortie (E1, E2) du transducteur électromécanique au moins lorsque le résonateur mécanique oscille avec une amplitude comprise dans la plage de fonctionnement utile,
- un convertisseur électrique (56; 57; 76) relié aux deux bornes de sortie du transducteur électromécanique de manière à pouvoir recevoir de ce transducteur électromécanique un courant électrique induit (IREC), ce convertisseur électrique comprenant une unité d'accumulation primaire (C_{AL}; C1,C2) agencée pour accumuler de l'énergie électrique fournie par le transducteur électromécanique, ce transducteur électromécanique et le convertisseur électrique formant ensemble un dispositif de freinage du résonateur mécanique,
- un dispositif de régulation (52; 53; 72) de la fréquence de l'oscillateur mécanique, ce dispositif de régulation comprenant un oscillateur auxiliaire (58) et un dispositif de mesure (64,66, CB) agencé pour pouvoir détecter une dérive temporelle éventuelle de l'oscillateur mécanique relativement à l'oscillateur auxiliaire, le dispositif de régulation étant agencé pour pouvoir déterminer si la dérive temporelle mesurée correspond à au moins une certaine avance ;
la pièce d'horlogerie étant **caractérisée en ce que** le dispositif de régulation (52; 53; 72) est agencé pour pouvoir également déterminer si la dérive temporelle mesurée correspond à au moins un certain retard ; **en ce que** le dispositif de freinage est agencé de manière que, dans chaque période d'oscillation du résonateur mécanique lorsque l'amplitude d'oscillation de celui-ci est dans ladite plage de fonctionnement utile, le signal de tension induite présente au moins un premier lobe de tension (LU₁, LUC₁) intervenant au moins en majeure partie dans une première demi-alternance (DA1) et susceptible d'engendrer dans cette première demi-alternance une première impulsion de courant induit (P1; In₁, n=1,2,3) pour recharger l'unité d'accumulation primaire après un certain prélèvement d'une charge électrique de celle-ci et au moins un deuxième lobe de tension (LU₂, LUC₂) intervenant au moins en majeure partie dans une seconde demi-alternance (DA2) et susceptible d'engendrer dans cette seconde demi-alternance une deuxième impulsion de courant induit (P2 ; In₂, n=1,2,3) pour recharger l'unité d'accumulation primaire après un certain prélèvement d'une charge électrique de celle-ci, le signal de tension induite présentant ainsi une pluralité de tels premiers lobes de tension et une pluralité de tels deuxièmes lobes de tension ; **en ce que** le dispositif de régulation comprend un dispositif de pompe de charge (60; 61; 60b) agencé pour pouvoir transférer sur commande une certaine charge électrique de l'unité d'accumulation primaire (C_{AL}; C1, C2) dans une unité d'accumulation secondaire (C_{Aux} ; C_{Acc}) ; et **en ce que** le dispositif de régulation comprend en outre un circuit logique de commande (62; 62a; 62b) qui reçoit en entrée un signal de mesure fourni par le dispositif de mesure et qui est agencé pour pouvoir activer le dispositif de pompe de charge de sorte qu'il effectue, lorsque la dérive temporelle mesurée correspond à ladite au moins une certaine avance, un transfert d'une première charge électrique de l'unité d'accumulation primaire dans l'unité d'accumulation secondaire de manière qu'une recharge de l'unité d'accumulation primaire, suite à ce transfert de la première charge électrique, soit générée en majeure partie par au moins un premier lobe de tension parmi ladite pluralité de premiers lobes de tension, le circuit logique de commande étant en outre agencé pour pouvoir activer le dispositif de pompe de charge de sorte qu'il effectue, lorsque la dérive temporelle mesurée correspond audit au moins un certain retard, un transfert d'une deuxième charge électrique de l'unité d'accumulation primaire dans l'unité d'accumulation secondaire de manière qu'une recharge de l'unité d'accumulation primaire, suite à ce transfert de la deuxième charge électrique, soit générée en majeure partie par au moins un deuxième lobe de tension parmi ladite pluralité de deuxièmes lobes de tension.

2. Pièce d'horlogerie selon la revendication 1, **caractérisée en ce qu'**elle comprend une charge principale (54; 55; 74) connectée ou susceptible d'être régulièrement connectée au convertisseur électrique pour être alimentée par l'unité d'accumulation primaire, la charge principale comprenant le dispositif de régulation.

3. Pièce d'horlogerie selon la revendication 2, **caractérisée en ce qu'**elle comprend une charge auxiliaire connectée ou susceptible d'être connectée par intermittence à l'unité d'accumulation secondaire de manière à pouvoir être alimentée par cette unité d'accumulation secondaire.

4. Pièce d'horlogerie selon la revendication 3, **caractérisée en ce que** le dispositif de pompe de charge (60b) est agencé de manière à former un élévateur de tension qui est agencé pour qu'une tension d'alimentation auxiliaire aux bornes de l'unité d'accumulation secondaire (C_{Acc}) soit supérieure à une tension d'alimentation principale aux bornes de l'unité d'accumulation primaire.

5. Pièce d'horlogerie selon une quelconque des revendications 2 à 4, **caractérisée en ce que** l'unité d'accumulation primaire est formée par une capacité d'alimentation (C_{AL}) susceptible d'être rechargée par chaque premier lobe de tension de ladite pluralité de premiers lobes de tension et de ladite pluralité de deuxièmes lobes de tension après un prélèvement d'une charge électrique dans cette capacité d'alimentation ; **en ce que** chaque premier lobe de tension présente, en valeur absolue, une première valeur maximale (UM₁) à un premier instant (t₁) de la première demi-alternance correspondante et chaque deuxième lobe de tension présente, en valeur absolue, une deuxième valeur maximale (UM₂) à un deuxième instant (t₂) de la seconde demi-alternance correspondante, les premiers et deuxièmes lobes de tension définissant, d'une part, des premières zones temporelles (ZT1) situées chacune avant ledit premier instant d'un premier lobe de tension différent et après le deuxième instant du deuxième lobe de tension précédant ce premier lobe de tension et, d'autre part, des deuxièmes zones temporelles (ZT2) situées chacune avant ledit deuxième instant d'un deuxième lobe de tension différent et après le premier instant du premier lobe tension précédant ce deuxième lobe de tension ; et **en ce que** ledit transfert d'une première charge électrique comprend un prélèvement de cette première charge électrique de la capacité d'alimentation dans une première zone temporelle parmi lesdites premières zones temporelles (ZT1) et ledit transfert d'une deuxième charge électrique comprend un prélèvement d'une deuxième charge électrique de la capacité d'alimentation dans une deuxième zone temporelle parmi lesdites deuxièmes zones temporelles (ZT2).

6. Pièce d'horlogerie selon la revendication 5, **caractérisée en ce que** le dispositif de régulation (52; 72) comprend en outre un temporisateur associé au circuit logique de commande (62; 62b) pour permettre à ce dernier d'activer, le cas échéant, la pompe de charge (60; 60b) après un premier délai donné (T_{C1} ; T_{C2}) depuis la détection d'un premier lobe de tension ou d'un deuxième lobe de tension ou après un deuxième délai donné (T_{D1} ; T_{C2} + T_{D2}) depuis la détection d'un premier lobe de tension ou d'un deuxième lobe de tension.

7. Pièce d'horlogerie selon la revendication 5 ou 6, **caractérisée en ce que** le dispositif de pompe de charge est constitué d'une pompe de charge (60; 60b), cette pompe de charge et le circuit logique de commande étant agencés de manière que le prélèvement de ladite première charge électrique et le prélèvement de ladite deuxième charge électrique sont chacun effectués en plusieurs cycles de transfert d'une moindre charge électrique entre la capacité d'alimentation (C_{AL}) et l'unité d'accumulation secondaire (C_{Aux} ; C_{Acc}) par la pompe de charge.

8. Pièce d'horlogerie selon une quelconque des revendications 5 à 7, **caractérisée en ce que** le circuit logique de commande (60; 60b) est agencé de manière à pouvoir effectuer, lorsque la dérive temporelle mesurée correspond à ladite au moins une certaine avance ou à au moins une avance donnée supérieure à cette dernière, une pluralité de transferts de premières charges électriques respectivement au cours d'une pluralité de premières zones temporelles et de manière à pouvoir effectuer, lorsque la dérive temporelle mesurée correspond audit au moins un certain retard ou à au moins un retard supérieur à ce dernier, une pluralité de prélèvements de deuxièmes charges électriques respectivement au cours d'une pluralité de deuxièmes zones temporelles.

9. Pièce d'horlogerie selon une quelconque des revendications 5 à 8, **caractérisée en ce que** l'ensemble électromagnétique (26) comprend un aimant bipolaire (22), monté sur un balancier (18) du résonateur mécanique (6) et ayant un axe d'aimantation dans un plan géométrique comprenant l'axe de rotation du balancier, et une bobine (28) qui est solidaire du support du résonateur mécanique et agencée de manière à être traversée par le flux magnétique de l'aimant bipolaire, un demi-axe médian (24) partant de l'axe de rotation (20) du balancier et passant par ledit axe d'aimantation axial définissant un demi-axe de référence (48) lorsque le résonateur est au repos et ainsi dans sa position neutre ; et **en ce que** ladite bobine présente en son centre un décalage angulaire (θ) relativement au demi-axe de référence et ledit aimant bipolaire est agencé sur le balancier de sorte que le seul couplage entre cet aimant bipolaire et la bobine puisse engendre dans chaque période d'oscillation du résonateur mécanique, dans ladite plage de fonctionnement utile, deux lobes de tension (LU₁, LU₂) de même polarité qui forment respectivement un desdits premiers lobes de tension et un desdits deuxièmes lobes de tension.

10. Pièce d'horlogerie selon la revendication 9, **caractérisée en ce que** ledit décalage angulaire est compris entre 30° et 120° en valeur absolue.

11. Pièce d'horlogerie selon la revendication 9 ou 10, **caractérisée en ce que** le dispositif de régulation comprend un dispositif de détection (64), agencé pour pouvoir détecter alternativement l'apparition successive de dits premiers lobes de tension (LU₁) et de dits deuxièmes lobes de tension (LU₂), et un compteur temporel (CT) associé au circuit logique de commande (62) pour permettre à ce dernier de distinguer un premier intervalle de temps, séparant un premier lobe de tension d'un deuxième lobe de tension qui suit, et un deuxième intervalle de temps séparant un deuxième lobe de tension d'un premier lobe de tension qui suit, les premier et deuxième intervalles de temps étant différents du fait de l'agencement dudit ensemble électromagnétique.

12. Pièce d'horlogerie selon une quelconque des revendications 5 à 8, **caractérisée en ce que** l'unité d'accumulation primaire comprend une première capacité d'alimentation (C2) et une deuxième capacité d'alimentation (C1), agencées toutes deux pour pouvoir alimenter ladite charge principale ; **en ce que** le transducteur électromagnétique (6a, 29) est agencé de manière que la pluralité de premiers lobes de tension (LUC₁) présentent chacun une première polarité et la pluralité de deuxièmes lobes de tension (LUC₂) présentent chacun une deuxième polarité opposée à la première polarité ; **en ce que** le convertisseur électrique (57) est formé par un premier circuit d'accumulation d'énergie électrique (D2,C2) qui comprend la première capacité d'alimentation et qui est agencé pour pouvoir recharger cette première capacité d'alimentation seulement avec une tension ayant la première polarité en entrée du convertisseur électrique et par un deuxième circuit d'accumulation d'énergie électrique (D1,C1) qui comprend la deuxième capacité d'alimentation et qui est agencé pour pouvoir recharger cette deuxième capacité d'alimentation seulement avec une tension ayant la deuxième polarité en entrée du convertisseur électrique, la quantité d'énergie électrique fournie lors d'une recharge par le dispositif de freinage à la première capacité d'alimentation, respectivement à la deuxième capacité d'alimentation étant d'autant plus grande que le niveau de tension de cette première capacité d'alimentation, respectivement de cette deuxième capacité d'alimentation est bas ; et **en ce que** le dispositif de régulation est agencé de manière que ledit transfert de ladite première charge électrique consiste en un transfert de cette première charge électrique de la première capacité d'alimentation dans l'unité d'accumulation secondaire et ledit transfert de ladite deuxième charge électrique consiste en un transfert de cette deuxième charge électrique de la deuxième capacité d'alimentation dans l'unité d'accumulation secondaire.

13. Pièce d'horlogerie selon la revendication 12, **caractérisée en ce que** les première et deuxième capacités d'alimentation (C2, C1) ont sensiblement une même valeur de capacité et sont agencées pour alimenter conjointement ladite charge principale.

14. Pièce d'horlogerie selon la revendication 12 ou 13, **caractérisée en ce que** les première et deuxième capacités d'alimentation sont agencées de manière à délivrer une tension d'alimentation correspondant à l'addition des tensions respectives (V_{C1}, -V_{C2}) de ces première et deuxième capacités d'alimentation.

15. Pièce d'horlogerie selon une quelconque des revendications 5 à 8 et 12 à 14, **caractérisée en ce que** l'ensemble électromagnétique (86) comprend une paire d'aimants bipolaires (22,23; 82) montés sur un balancier (18a; 18b) du résonateur mécanique (6a; 6b)) et ayant deux axes d'aimantation respectifs qui sont parallèles à un plan géométrique comprenant l'axe de rotation (20) du balancier avec des polarités respectives opposées, et une bobine (28) qui est solidaire du support du résonateur mécanique, les deux aimants bipolaires (22,23 ; 90,91) de ladite paire étant agencés sur le balancier de manière que leurs flux magnétiques respectifs traversent la bobine avec un décalage temporel mais avec en partie une simultanéité du flux magnétique entrant et du flux magnétique sortant de sorte qu'une impulsion de tension induite générée entre les deux extrémités (E1, E2) de la bobine au passage de la paire d'aimants en regard de cette bobine présente un lobe central (LUC₁, LUC₂) ayant une amplitude maximale résultant d'un couplage simultané des deux aimants de la paire d'aimants avec la bobine ; **en ce qu'**un demi-axe médian (26; 24a) partant de l'axe de rotation du balancier et passant par le milieu de la paire d'aimants bipolaires définit un demi-axe de référence (48; 48a) lorsque le résonateur est au repos et ainsi dans sa position neutre, la bobine présentant en son centre un décalage angulaire (θ) relativement au demi-axe de référence de sorte à engendrer dans chaque période d'oscillation du résonateur mécanique, dans ladite plage de fonctionnement utile, deux lobes de tension centraux (LUC₁, LUC₂) ayant des polarités opposées et formant respectivement ledit premier lobe de tension et ledit deuxième lobe de tension.

16. Pièce d'horlogerie selon la revendication 15, **caractérisée en ce que** ledit décalage angulaire est compris entre 30° et 120° en valeur absolue.

17. Pièce d'horlogerie selon la revendication 15 ou 16, **caractérisée en ce que** le dispositif de régulation (53; 72) comprend au moins un dispositif de détection (64), agencé pour pouvoir détecter l'apparition successive de premiers lobes de tension (LUC₁) et/ou de deuxièmes lobes de tension (LUC₂).

18. Pièce d'horlogerie selon une quelconque des revendications précédentes, **caractérisée en ce que** le dispositif de régulation (53; 72) comprend au moins un circuit dissipatif pour dissiper de l'énergie électrique accumulée dans l'unité d'accumulation primaire, au moins un interrupteur (Sw3, Sw4; Sw5) associé au circuit dissipatif pour pouvoir connecter momentanément ce circuit dissipatif à l'unité d'accumulation primaire et un circuit de mesure agencé pour détecter si la tension aux bornes de l'unité d'accumulation secondaire est supérieure à une première limite de tension ou si le niveau de remplissage de l'unité d'accumulation secondaire est supérieure à une première limite de remplissage; et **en ce que** le circuit logique de commande est en outre agencé de manière à pouvoir, lorsque la tension aux bornes de l'unité d'accumulation secondaire est supérieure ou égale à la première limite de tension ou de remplissage, connecter momentanément ledit au moins un circuit dissipatif à l'unité d'accumulation primaire de sorte à effectuer, lorsque la dérive temporelle mesurée correspond à ladite au moins une certaine avance, une première décharge dissipative de l'unité d'accumulation primaire de manière qu'une recharge de celle-ci, suite à cette première décharge, soit générée en majeure partie par au moins un premier lobe de tension parmi ladite pluralité de premiers lobes de tension, et de sorte à effectuer, lorsque la dérive temporelle mesurée correspond audit au moins un certain retard, une deuxième décharge de l'unité d'accumulation primaire de manière qu'une recharge de celle-ci, suite à cette deuxième décharge, soit générée en majeure partie par au moins un deuxième lobe de tension parmi ladite pluralité de deuxièmes lobes de tension.

19. Pièce d'horlogerie selon une quelconque des revendications précédentes, **caractérisée en ce qu'**elle comprend un circuit de mesure agencé pour détecter si la tension aux bornes de l'unité d'accumulation secondaire est inférieure à une deuxième limite de tension ou si le niveau de remplissage de l'unité d'accumulation secondaire est inférieur à une deuxième limite de remplissage ; et **en ce que** le circuit logique de commande est agencé de manière à pouvoir, lorsque la tension aux bornes de l'unité d'accumulation secondaire est inférieure à la deuxième limite de tension ou de remplissage et lorsque la dérive temporelle mesurée est comprise entre ledit au moins un certain retard et ladite au moins une certaine avance, activer le dispositif de pompe de charge de sorte qu'il effectue un transfert d'une troisième charge électrique de l'unité d'accumulation primaire dans l'unité d'accumulation secondaire, de manière qu'une recharge de l'unité d'accumulation primaire suite à ce transfert d'une troisième charge électrique soit générée en majeure partie par au moins un premier lobe de tension parmi ladite pluralité de premiers lobes de tension, et un transfert d'une quatrième charge électrique de l'unité d'accumulation primaire dans l'unité d'accumulation secondaire, de manière qu'une recharge de l'unité d'accumulation primaire suite à ce transfert d'une quatrième charge électrique soit générée en majeure partie par au moins un deuxième lobe de tension parmi ladite pluralité de deuxième lobes de tension, la quatrième charge électrique étant sensiblement égale à la troisième charge électrique.

20. Pièce d'horlogerie selon une quelconque des revendications précédentes, **caractérisée en ce que** l'unité d'accumulation secondaire est formée par une super capacité ou un condensateur électrique.

21. Pièce d'horlogerie selon une quelconque des revendications précédentes, **caractérisée en ce que** le résonateur mécanique comprend un balancier-spiral ; et **en ce que** ledit dispositif d'entretien comprend un échappement (14) relié cinématiquement à un barillet (12) muni d'un ressort-moteur, l'échappement étant capable de fournir au balancier-spiral un couple mécanique d'entretien de ses oscillations.

22. Pièce d'horlogerie selon une quelconque des revendications précédentes, **caractérisée en ce que** ledit ensemble électromagnétique (26; 86) forme également partiellement le dispositif de mesure.

## Patentansprüche

1. Uhr (2), umfassend:
- einen Mechanismus,
- einen mechanischen Resonator (6; 6a; 6b), der geeignet ist, um eine neutrale Position zu schwingen, die seinem Zustand minimaler mechanischer potentieller Energie entspricht, wobei jede Schwingung des mechanischen Resonators eine Schwingungsperiode definiert und zwei aufeinander folgende Halbschwingungen jeweils zwischen zwei Extrempositionen aufweist, die die Schwingungsamplitude des mechanischen Resonators definieren, wobei jede Halbschwingung einen Durchgang des mechanischen Resonators durch seine neutrale Position zu einem mittleren Zeitpunkt (TNi, i=1, 2, 3...) darstellt und aus einer ersten Viertelschwingung (DA1) zwischen einem Anfangszeitpunkt dieser Halbschwingung und ihrem mittleren Zeitpunkt und einer zweiten Viertelschwingung (DA2) zwischen diesem mittleren Zeitpunkt und einem Endzeitpunkt dieser Halbschwingung gebildet ist,
- eine Erhaltungsvorrichtung (14) des mechanischen Resonators, die mit diesem mechanischen Resonator einen mechanischen Oszillator bildet, der den Takt des Gangs des Mechanismus definiert,
- einen elektromechanischen Wandler, der dazu vorgesehen ist, die mechanische Leistung des mechanischen Oszillators in elektrische Leistung umzuwandeln, wenn der mechanische Resonator mit einer Amplitude in einem Nutzbetriebsbereich schwingt, wobei dieser elektromagnetische Wandler durch eine elektromagnetische Baueinheit (27; 29; 86) gebildet ist, die mindestens eine Spule (28), die an einem Element aus der mechanischen Baueinheit montiert ist, das aus dem mechanischen Resonator und seinem Träger gebildet ist, und mindestens einen Magneten (22; 90) umfasst, der am anderen Element dieser mechanischen Baueinheit montiert ist, wobei die elektromagnetische Baueinheit dazu vorgesehen ist, ein Signal einer induzierten Spannung Ui(t) zwischen den zwei Ausgangsklemmen (E1, E2) des elektromechanischen Wandlers zumindest dann bereitzustellen, wenn der mechanische Resonator mit einer Amplitude im Nutzbetriebsbereich schwingt,
- einen elektrischen Wandler (56; 57; 76), der mit den zwei Ausgangsklemmen des elektromechanischen Wandlers derart verbunden ist, dass er von diesem elektromechanischen Wandler einen induzierten elektrischen Strom (IREC) empfangen kann, wobei dieser elektrische Wandler eine primäre Speichereinheit (CAL; C1, C2) umfasst, die dazu vorgesehen ist, die von dem elektromechanischen Wandler gelieferte elektrische Energie zu ackumulieren, wobei dieser elektromechanische Wandler und der elektrische Wandler gemeinsam eine Bremsvorrichtung des mechanischen Resonators bilden,
- eine Vorrichtung (52; 53; 72) zum Einstellen der Frequenz des mechanischen Oszillators, wobei diese Einstellvorrichtung einen Hilfsoszillator (58) und eine Messvorrichtung (64, 66, CB) umfasst, die dazu vorgesehen ist, eine eventuelle zeitliche Abweichung des mechanischen Oszillators in Bezug auf den Hilfsoszillator erfassen zu können, wobei die Einstellvorrichtung dazu vorgesehen ist, festzustellen, ob die gemessene zeitliche Abweichung mindestens einer bestimmten Voreilung entspricht;
wobei die Uhr **dadurch gekennzeichnet ist, dass** die Einstellvorrichtung (52; 53; 72) dazu vorgesehen ist, ebenfalls bestimmen zu können, ob die gemessene zeitliche Abweichung mindestens einer bestimmten Verzögerung entspricht; und dass die Bremsvorrichtung so beschaffen ist, dass in jeder Schwingungsperiode des mechanischen Resonators, dann, wenn dessen Schwingungsamplitude im Nutzbetriebsbereich liegt, das Signal der induzierten Spannung mindestens eine erste Spannungskeule (LU1, LUC1), die zumindest größtenteils in einer ersten Viertelschwingung (DA1) auftritt und geeignet ist, in dieser ersten Viertelschwingung einen ersten Impuls eines induzierten Stroms (P1; In1, n=1, 2, 3) zum Wiederaufladen der primären Speichereinheit nach einer bestimmten Entnahme einer elektrischen Ladung von dieser zu erzeugen, und mindestens eine zweite Spannungskeule (LU2, LUC2) aufweist, die zumindest größtenteils in einer zweiten Viertelschwingung (DA2) auftritt und geeignet ist, in dieser zweiten Viertelschwingung einen zweiten Impuls eines induzierten Stroms (P2; In2, n=1, 2, 3) zum Wiederaufladen der primären Speichereinheit nach einer bestimmten Entnahme einer elektrischen Ladung von dieser zu erzeugen, wobei das Signal der induzierten Spannung somit mehrere derartige erste Spannungskeulen und mehrere derartige zweite Spannungskeulen aufweist; und dass die Einstellvorrichtung eine Ladungspumpenvorrichtung (60; 61; 60b) umfasst, die dazu vorgesehen ist, auf Befehl eine bestimmte elektrische Ladung von der primären Speichereinheit (CAL; C1, C2) in eine sekundäre Speichereinheit (CAux; CAcc) übertragen zu können; und dass die Einstellvorrichtung ferner eine Steuerlogikschaltung (62; 62a; 62b) umfasst, die am Eingang ein durch die Messvorrichtung geliefertes Messsignal empfängt, und die dazu vorgesehen ist, die Ladungspumpenvorrichtung zu aktivieren, so dass sie, wenn die gemessene zeitliche Abweichung der mindestens einen bestimmten Voreilung entspricht, eine Übertragung einer ersten elektrischen Ladung von der primären Speichereinheit in die sekundäre Speichereinheit durchführt, so dass ein Wiederaufladen der primären Speichereinheit im Anschluss an diese Übertragung der ersten elektrischen Ladung größtenteils durch mindestens eine erste Spannungskeule aus den mehreren ersten Spannungskeulen erzeugt wird, wobei die Steuerlogikschaltung ferner dazu vorgesehen ist, die Ladungspumpenvorrichtung zu aktivieren, so dass sie, wenn die gemessene zeitliche Abweichung der mindestens einen bestimmten Verzögerung entspricht, eine Übertragung einer zweiten elektrischen Ladung von der primären Speichereinheit in die sekundäre Speichereinheit durchführt, so dass ein Wiederaufladen der primären Speichereinheit im Anschluss an diese Übertragung der zweiten elektrischen Ladung größtenteils durch mindestens eine zweite Spannungskeule aus den mehreren zweiten Spannungskeulen erzeugt wird.

2. Uhr nach Anspruch 1, **dadurch gekennzeichnet, dass** sie eine Hauptladungseinrichtung (54; 55; 74) umfasst, die mit dem elektrischen Wandler verbunden ist oder regelmäßig verbindbar ist, um durch die primäre Speichereinheit versorgt zu werden, wobei die Hauptladungseinrichtung die Einstellvorrichtung umfasst.

3. Uhr nach Anspruch 2, **dadurch gekennzeichnet, dass** es eine Hilfsladungseinrichtung umfasst, die mit der sekundären Speichereinheit verbunden ist oder phasenweise verbindbar ist, um durch diese sekundäre Speichereinheit versorgt werden zu können.

4. Uhr nach Anspruch 3, **dadurch gekennzeichnet, dass** die Ladungspumpenvorrichtung (60b) dazu vorgesehen ist, einen Spannungsverstärker zu bilden, der derart beschaffen ist, dass eine Hilfsversorgungsspannung an den Klemmen der sekundären Speichereinheit (CAcc) höher ist als eine Hauptversorgungsspannung an den Klemmen der primären Speichereinheit.

5. Uhr nach einem der Ansprüche 2 bis 4, **dadurch gekennzeichnet, dass** die primäre Speichereinheit durch eine Versorgungskapazität (CAL) gebildet ist, die durch jede erste Spannungskeule der mehreren ersten Spannungskeulen und der mehreren zweiten Spannungskeulen nach einer Entnahme einer elektrischen Ladung in dieser Versorgungskapazität wiederaufladbar ist; und dass jede erste Spannungskeule im Absolutwert einen ersten maximalen Wert (UM1) zu einem ersten Zeitpunkt (t1) der entsprechenden ersten Viertelschwingung aufweist und jede zweite Spannungskeule im Absolutwert einen zweiten maximalen Wert (UM2) zu einem zweiten Zeitpunkt (t2) der entsprechenden zweiten Viertelschwingung aufweist, wobei die ersten und zweiten Spannungskeulen einerseits erste Zeitzonen (ZT1), die jeweils vor dem ersten Zeitpunkt einer unterschiedlichen ersten Spannungskeule und nach dem zweiten Zeitpunkt der zweiten Spannungskeule liegen, die dieser ersten Spannungskeule vorangeht, und andererseits zweite Zeitzonen (ZT2) definieren, die jeweils vor dem zweiten Zeitpunkt einer unterschiedlichen zweiten Spannungskeule und nach dem ersten Zeitpunkt der ersten Spannungskeule liegen, die dieser zweiten Spannungskeule vorangeht; und dass die Übertragung einer ersten elektrischen Ladung eine Entnahme dieser ersten elektrischen Ladung von der Versorgungskapazität in einer ersten Zeitzone aus den ersten Zeitzonen (ZT1) umfasst und die Übertragung einer zweiten elektrischen Ladung eine Entnahme einer zweiten elektrischen Ladung von der Versorgungskapazität in einer zweiten Zeitzone aus den zweiten Zeitzonen (ZT2) umfasst.

6. Uhr nach Anspruch 5, **dadurch gekennzeichnet, dass** die Einstellvorrichtung (52; 72) ferner einen Zeitgeber umfasst, der der Steuerlogikschaltung (62; 62b) zugeordnet ist, um letzterer zu ermöglichen, gegebenenfalls die Ladungspumpe (60; 60b) nach einer ersten bestimmten Zeitspanne (TC1; TC2) seit dem Erfassen einer ersten Spannungskeule oder einer zweiten Spannungskeule oder nach einer zweiten bestimmten Zeitspanne (TD1; TC2 + TD2) seit dem Erfassen einer ersten Spannungskeule oder einer zweiten Spannungskeule zu aktivieren.

7. Uhr nach Anspruch 5 oder 6, **dadurch gekennzeichnet, dass** die Ladungspumpenvorrichtung aus einer Ladungspumpe (60; 60b) gebildet ist, wobei diese Ladungspumpe und die Steuerlogikschaltung derart beschaffen sind, dass die Entnahme der ersten elektrischen Ladung und die Entnahme der zweiten elektrischen Ladung jeweils in mehreren Übertragungszyklen einer geringeren elektrischen Ladung zwischen der Versorgungskapazität (CAL) und der sekundären Speichereinheit (CAux; CAcc) durch die Ladungspumpe durchgeführt werden.

8. Uhr nach einem der Ansprüche 5 bis 7, **dadurch gekennzeichnet, dass** die Steuerlogikschaltung (60; 60b) dazu vorgesehen ist, wenn die gemessene zeitliche Abweichung der mindestens einen bestimmten Voreilung oder mindestens einer gegebenen Voreilung entspricht, die höher ist als diese letztere, mehrere Übertragungen erster elektrischer Ladungen jeweils im Verlauf mehrerer erster Zeitzonen durchführen zu können und, wenn die gemessene zeitliche Abweichung der mindestens einen bestimmten Verzögerung oder mindestens einer Verzögerung entspricht, die höher ist als diese letztere, mehrere Entnahmen zweiter elektrischer Ladungen jeweils im Verlauf mehrerer zweiter Zeitzonen durchführen zu können.

9. Uhr nach einem der Ansprüche 5 bis 8, **dadurch gekennzeichnet, dass** die elektromagnetische Baueinheit (26) einen bipolaren Magneten (22), der an einer Unruh (18) des mechanischen Resonators (6) montiert ist und eine Magnetisierungsachse in einer geometrischen Ebene mit der Drehachse der Unruh aufweist, und eine Spule (28) umfasst, die mit dem Träger des mechanischen Resonators fest verbunden ist und so angeordnet ist, dass sie durch den Magnetfluss des bipolaren Magneten durchquert wird, wobei eine Mittelhalbachse (24), die von der Drehachse (20) der Unruh ausgeht und durch die axiale Magnetisierungsachse verläuft, eine Referenzhalbachse (48) definiert, wenn sich der Resonator in Ruhe und somit in seiner neutralen Position befindet; und dass die Spule in ihrer Mitte einen Winkelversatz (θ) in Bezug auf die Referenzhalbachse aufweist, und der bipolare Magnet an der Unruh angeordnet ist, so dass die einzige Kopplung zwischen diesem bipolaren Magneten und der Spule in jeder Schwingungsperiode des mechanischen Resonators in dem Nutzbetriebsbereich zwei Spannungskeulen (LU1, LU2) mit gleicher Polarität erzeugen kann, die eine der ersten Spannungskeulen bzw. eine der zweiten Spannungskeulen bilden.

10. Uhr nach Anspruch 9, **dadurch gekennzeichnet, dass** der Winkelversatz im Absolutwert zwischen 30° und 120° liegt.

11. Uhr nach Anspruch 9 oder 10, **dadurch gekennzeichnet, dass** die Einstellvorrichtung eine Detektionsvorrichtung (64), die dazu vorgesehen ist, abwechselnd das aufeinander folgende Auftreten der ersten Spannungskeulen (LU₁) und der zweiten Spannungskeulen (LU₂) erfassen zu können, und einen Zeitzähler (CT) umfasst, der der Steuerlogikschaltung (62) zugeordnet ist, um dieser letzteren zu ermöglichen, ein erstes Zeitintervall, das eine erste Spannungskeule von einer nachfolgenden zweiten Spannungskeule trennt, und ein zweites Zeitintervall, das eine zweite Spannungskeule von einer nachfolgenden ersten Spannungskeule trennt, zu unterscheiden, wobei das erste und das zweite Zeitintervall aufgrund der Anordnung der elektromagnetischen Baueinheit verschieden sind.

12. Uhr nach einem der Ansprüche 5 bis 8, **dadurch gekennzeichnet, dass** die primäre Speichereinheit eine erste Versorgungskapazität (C2) und eine zweite Versorgungskapazität (C1) umfasst, die beide dazu vorgesehen sind, die Hauptladungseinrichtung zu versorgen; und dass der elektromagnetische Wandler (6a, 29) derart beschaffen ist, dass die mehreren ersten Spannungskeulen (LUC₁) jeweils eine erste Polarität aufweisen und die mehreren zweiten Spannungskeulen (LUC₂) jeweils eine zur ersten Polarität entgegengesetzte zweite Polarität aufweisen; dass der elektrische Wandler (57) durch eine erste Speicherschaltung (D2, C2) für elektrische Energie gebildet ist, die die erste Versorgungskapazität umfasst und die dazu vorgesehen ist, diese erste Versorgungskapazität nur mit einer Spannung mit der ersten Polarität am Eingang des elektrischen Wandlers wiederaufladen zu können, und durch eine zweite Speicherschaltung (D1, C1) für elektrische Energie, die die zweite Versorgungskapazität umfasst und die dazu vorgesehen ist, diese zweite Versorgungskapazität nur mit einer Spannung mit der zweiten Polarität am Eingang des elektrischen Wandlers wiederaufladen zu können, wobei die Menge an elektrischer Energie, die bei einem Wiederaufladen durch die Bremsvorrichtung zur ersten Versorgungskapazität bzw. zur zweiten Versorgungskapazität geliefert wird, umso größer ist, je niedriger der Spannungspegel dieser ersten Versorgungskapazität bzw. dieser zweiten Versorgungskapazität ist; und dass die Einstellvorrichtung derart beschaffen ist, dass die Übertragung der ersten elektrischen Ladung aus einer Übertragung dieser ersten elektrischen Ladung von der ersten Versorgungskapazität in die sekundäre Speichereinheit besteht und die Übertragung der zweiten elektrischen Ladung aus einer Übertragung dieser zweiten elektrischen Ladung von der zweiten Versorgungskapazität in die sekundäre Speichereinheit besteht.

13. Uhr nach Anspruch 12, **dadurch gekennzeichnet, dass** die erste und die zweite Versorgungskapazität (C2, C1) im Wesentlichen einen gleichen Kapazitätswert aufweisen und dazu vorgesehen sind, gemeinsam die Hauptladungseinrichtung zu versorgen.

14. Uhr nach Anspruch 12 oder 13, **dadurch gekennzeichnet, dass** die erste und die zweite Versorgungskapazität dazu vorgesehen sind, eine Versorgungsspannung zu liefern, die der Summe der jeweiligen Spannungen (V_{C1}, -V_{C2}) dieser ersten und zweiten Versorgungskapazität entspricht.

15. Uhr nach einem der Ansprüche 5 bis 8 und 12 bis 14, **dadurch gekennzeichnet, dass** die elektromagnetische Baueinheit (86) ein Paar von bipolaren Magneten (22, 23; 82), die an einer Unruh (18a; 18b) des mechanischen Resonators (6a; 6b) montiert sind und zwei jeweilige zu einer geometrischen Ebene mit der Drehachse (20) der Unruh parallele Magnetisierungsachsen mit jeweiligen entgegengesetzten Polaritäten aufweisen, und eine Spule (28), die mit dem Träger des mechanischen Resonators fest verbunden ist, umfasst, wobei die zwei bipolaren Magneten (22, 23; 90, 91) des Paars an der Unruh angeordnet sind, so dass ihre jeweiligen Magnetflüsse die Spule mit einem Zeitversatz, aber mit teilweise gleichzeitig eintretendem Magnetfluss und austretendem Magnetfluss durchqueren, so dass ein Impuls einer induzierten Spannung, der zwischen den zwei Enden (E1, E2) der Spule beim Passieren des Magnetpaars gegenüber dieser Spule erzeugt wird, eine zentrale Keule (LUC₁, LUC₂) mit maximaler Amplitude aufweist, die aus einer gleichzeitigen Kopplung der zwei Magnete des Magnetpaars mit der Spule resultiert; und dass eine Mittelhalbachse (26; 24a), die von der Drehachse der Unruh ausgeht und durch die Mitte des Paars bipolarer Magnete verläuft, eine Referenzhalbachse (48; 48a) definiert, wenn der Resonator sich in Ruhe und somit in seiner neutralen Position befindet, wobei die Spule in ihrer Mitte einen Winkelversatz (θ) in Bezug auf die Referenzhalbachse aufweist, um in jeder Schwingungsperiode des mechanischen Resonators in dem Nutzbetriebsbereich zwei zentrale Spannungskeulen (LUC₁, LUC₂) mit entgegengesetzten Polaritäten zu erzeugen, die die erste Spannungskeule bzw. die zweite Spannungskeule bilden.

16. Uhr nach Anspruch 15, **dadurch gekennzeichnet, dass** der Winkelversatz im Absolutwert zwischen 30° und 120° liegt.

17. Uhr nach Anspruch 15 oder 16, **dadurch gekennzeichnet, dass** die Einstellvorrichtung (53; 72) mindestens eine Detektionsvorrichtung (64) umfasst, die dazu vorgesehen ist, das aufeinander folgende Auftreten erster Spannungskeulen (LUC₁) und/oder zweiter Spannungskeulen (LUC₂) erfassen zu können.

18. Uhr nach einem der vorangehenden Ansprüche, **dadurch gekennzeichnet, dass** die Einstellvorrichtung (53; 72) mindestens eine Ableitungsschaltung zum Ableiten von in der primären Speichereinheit akkumulierter elektrischer Energie mindestens einen der Ableitungsschaltung zugeordneten Schalter (Sw3, Sw4; Sw5), um diese Ableitungsschaltung momentan mit der primären Speichereinheit verbinden zu können, und eine Messschaltung umfasst, die dazu vorgesehen ist, festzustellen, ob die Spannung an den Klemmen der sekundären Speichereinheit oberhalb einer ersten Spannungsgrenze oder ob der Füllstand der sekundären Speichereinheit oberhalb einer ersten Füllgrenze liegt; und dass die Steuerlogikschaltung ferner dazu vorgesehen ist, wenn die Spannung an den Klemmen der sekundären Speichereinheit höher als oder gleich der ersten Spannungs- oder Füllgrenze ist, die mindestens eine Ableitungsschaltung momentan mit der primären Speichereinheit verbinden zu können, um, wenn die gemessene zeitliche Abweichung der mindestens einen bestimmten Voreilung entspricht, eine erste Ableitungsentladung der primären Speichereinheit durchzuführen, so dass ihr Wiederaufladen im Anschluss an diese erste Entladung größtenteils durch mindestens eine erste Spannungskeule aus den mehreren ersten Spannungskeulen erfolgt, und um, wenn die gemessene zeitliche Abweichung der mindestens einen bestimmten Verzögerung entspricht, eine zweite Entladung der primären Speichereinheit durchzuführen, so dass ihr Wiederaufladen im Anschluss an diese zweite Entladung größtenteils durch mindestens eine zweite Spannungskeule aus den mehreren zweiten Spannungskeulen erfolgt.

19. Uhr nach einem der vorangehenden Ansprüche, **dadurch gekennzeichnet, dass** sie eine Messschaltung umfasst, die dazu vorgesehen ist, festzustellen, ob die Spannung an den Klemmen der sekundären Speichereinheit unterhalb einer zweiten Spannungsgrenze liegt oder ob der Füllstand der sekundären Speichereinheit unterhalb einer zweiten Füllgrenze liegt; und dass die Steuerlogikschaltung dazu vorgesehen ist, wenn die Spannung an den Klemmen der sekundären Speichereinheit unterhalb der zweiten Spannungs- oder Füllgrenze liegt und wenn die gemessene zeitliche Abweichung zwischen der mindestens einen bestimmten Verzögerung und der mindestens einen bestimmten Voreilung liegt, die Ladungspumpenvorrichtung aktivieren zu können, so dass sie eine dritte elektrische Ladung von der primären Speichereinheit in die sekundäre Speichereinheit überträgt, so dass ein Wiederaufladen der primären Speichereinheit im Anschluss an diese Übertragung einer dritten elektrischen Ladung größtenteils durch mindestens eine erste Spannungskeule aus den mehreren ersten Spannungskeulen erfolgt, und eine vierte elektrische Ladung von der primären Speichereinheit in die sekundäre Speichereinheit überträgt, so dass ein Wiederaufladen der primären Speichereinheit im Anschluss an diese Übertragung einer vierten elektrischen Ladung größtenteils durch mindestens eine zweite Spannungskeule aus den mehreren zweiten Spannungskeulen erfolgt, wobei die vierte elektrische Ladung im Wesentlichen gleich der dritten elektrischen Ladung ist.

20. Uhr nach einem der vorangehenden Ansprüche, **dadurch gekennzeichnet, dass** die sekundäre Speichereinheit durch eine Superkapazität oder einen elektrischen Kondensator gebildet ist.

21. Uhr nach einem der vorangehenden Ansprüche, **dadurch gekennzeichnet, dass** der mechanische Resonator eine Unruh-Spiralfeder umfasst; und dass die Vorrichtung zum Betreiben eine Hemmung (14) umfasst, die kinematisch mit einem Federhaus (12) verbunden ist, das mit einer Zugfeder ausgestattet ist, wobei die Hemmung zur Unruh mit Spiralfeder ein mechanisches Moment zum Aufrechterhalten ihrer Schwingungen liefern kann.

22. Uhr nach einem der vorangehenden Ansprüche, **dadurch gekennzeichnet, dass** die elektromagnetische Baueinheit (26; 86) auch teilweise die Messvorrichtung bildet.

## Claims

1. Timepiece (2), comprising:
- a mechanism,
- a mechanical resonator (6; 6a; 6b) suitable for oscillating about a neutral position corresponding to the minimal mechanical potential energy state thereof, each oscillation of the mechanical resonator defining an oscillation period and having two successive vibrations each between two extreme positions which define the oscillation amplitude of the mechanical resonator, each vibration having a passage of the mechanical resonator via the neutral position thereof at a median time (TNi, i=1,2,3...) and consisting of a first half-vibration (DA1) between an initial time of this vibration and the median time thereof and a second half-vibration (DA2) between this median time and an end time of this vibration,
- a maintenance device (14) of the mechanical resonator forming with this mechanical resonator a mechanical oscillator which defines the running speed of said mechanism,
- an electromechanical transducer arranged to be able to convert mechanical power from the mechanical oscillator into electrical power when the mechanical resonator oscillates with an amplitude included in an effective functioning range, this electromagnetic transducer being formed by an electromagnetic assembly (27; 29; 86) comprising at least one coil (28), mounted on an element from the mechanical assembly consisting of the mechanical resonator and the support thereof, and at least one magnet (22; 90) mounted on the other element of this mechanical assembly, the electromagnetic assembly being arranged so as to be able to supply an induced voltage signal (Ui(t)) between the two output terminals (E1, E2) of the electromechanical transducer at least when the mechanical resonator oscillates with an amplitude included in the effective functioning range,
- an electric converter (56; 57; 76) connected to the two output terminals of the electromechanical transducer so as to be able to receive an induced electric current (I_{REC}) from this electromechanical transducer, this electric converter comprising a primary storage unit (C_{AL}; C1,C2) arranged to be able to store electrical energy supplied by the electromechanical transducer, this electromechanical transducer and the electric converter forming a braking device of the mechanical resonator together,
- a device (52; 53; 72) for regulating the frequency of the mechanical oscillator, this regulating device comprising an auxiliary oscillator (58) and a measuring device (64, 66, CB) arranged to be able to detect a potential time drift of the mechanical oscillator relative to the auxiliary oscillator, the regulating device being arranged to be able to determine whether the time drift measured corresponds to at least one certain gain;
the timepiece being **characterized in that** the regulating device (52; 53; 72) is arranged to be able also to determine whether the time drift measured corresponds to at least one certain loss; **in that** the braking device is arranged such that, in each oscillation period of the mechanical resonator when the oscillation amplitude thereof is in said effective functioning range, the induced voltage signal exhibits at least one first voltage lobe (LU₁, LUC₁) occurring at least mostly in a first half-vibration (DA1) and suitable for generating in this first half-vibration a first induced current pulse (P1; In₁, n=1,2,3) to recharge the primary storage unit after a certain extraction of an electric load therefrom and at least one second voltage lobe (LU₂, LUC₂) occurring at least mostly in a second half-vibration (DA2) and suitable for generating in this second half-vibration a second induced current pulse (P2; In₂, n=1,2,3) to recharge the primary storage unit after a certain extraction of an electrical load therefrom, the induced voltage signal thus exhibiting a plurality of such first voltage lobes and a plurality of such second voltage lobes; **in that** the regulating device comprises a load pump (60; 61; 60b) arranged to be able to transfer on request a certain electric load from the primary storage unit (C_{AL}; C1,C2) into a secondary storage unit (C_{Aux}; C_{Acc}); and **in that** the regulating device further comprises a logic control circuit (62; 62a; 62b) which receives as an input a measurement signal supplied by the measuring device and which is arranged to be able to activate the load pump device so that, when the time drift measured corresponds to said at least one certain gain, it transfers a first electric load from the primary storage unit into the secondary storage unit such that recharging of the primary storage unit, following the transfer of the first electric load, is generated mostly by at least one first voltage lobe among said plurality of first voltage lobes, the logic control circuit being further arranged to be able to activate the load pump device so that, when the time drift measured corresponds to said at least one certain loss, it transfers a second electric load from the primary storage unit into the secondary storage unit such that recharging of the primary storage unit, following this transfer of the second electric load, is generated mostly by at least one second voltage lobe among said plurality of second voltage lobes.

2. Timepiece according to claim 1, **characterized in that** the timepiece comprises a primary load (54; 55; 74) connected or suitable for being regularly connected to the electric converter to be powered by the primary storage unit, the primary load comprising the regulating device.

3. Timepiece according to claim 2, **characterized in that** it comprises an auxiliary load connected or suitable for being intermittently connected to the second storage unit so as to be able to be powered by this secondary storage unit.

4. Timepiece according to claim 3, **characterized in that** the load pump device (60b) is arranged so as to form a voltage booster which is arranged so that an auxiliary power supply voltage at the terminals of the secondary storage unit (C_{Acc}) is greater than a primary power supply voltage at the terminals of the primary storage unit.

5. Timepiece according to any one of claims 2 to 4, **characterized in that** the primary storage unit is formed by a power supply capacitor (C_{AL}) suitable for being recharged by each first voltage lobe of said plurality of first voltage lobes and said plurality of second voltage lobes after an extraction of an electric load in this power supply capacitor; **in that** each first voltage lobe exhibits, in absolute values, a first maximum value (UM₁) at a first time (t₁) of the corresponding first half-vibration and each second voltage lobe exhibits, in absolute values, a second maximum value (UM₂) at a second time (t₂) of the corresponding second half-vibration, the first and second voltage lobes defining, on one hand, first time zones (ZT1) each situated before said first time of a different first voltage lobe and after the second time of the second voltage lobe preceding this first voltage lobe and, on the other, second time zones (ZT2) each situated before said second time of different second voltage lobe and after the first time of the first voltage lobe preceding this second voltage lobe; and **in that** said transfer of a first electric load comprises an extraction of this first electric load from the power supply capacitor in a first time zone among said first time zones (ZT1) and said transfer of a second electric load comprises an extraction of a second electric load from the power supply capacitor in a second time zone among said second time zones (ZT2).

6. Timepiece according to claim 5, **characterized in that** the regulating device (52; 72) further comprises a timer associated with the logic control circuit (62; 62b) to enable the latter to activate, if required, the load pump (60; 60b) after a first given delay (T_{C1}; T_{C2}) since the detection of a first voltage lobe or of a second voltage or after a second given delay (T_{D1}; T_{C2} + T_{D2}) since the detection of a first voltage lobe or of a second voltage lobe.

7. Timepiece according to claim 5 or 6, **characterized in that** the load pump device consists of a load pump (60; 60b), this load pump and the logic control circuit being arranged such that the extraction of said first electric load and the extraction of said second electric load from said power supply capacitor are each performed in a plurality of transfer cycles of a lesser electric load between the power supply capacitor (C_{AL}) and the secondary storage unit (C_{Aux}; C_{Acc}) by the load pump.

8. Timepiece according to any one of claims 5 to 7, **characterized in that** the logic control circuit (60; 60b) is arranged so as to be able to perform, when the time drift measured corresponds to said at least one certain gain or to at least one given gain greater than the latter, a plurality of transfers of first electric loads respectively during a plurality of first time zones and so as to be able to perform, when the time drift measured corresponds to said at least one certain loss or to at least one loss greater than the latter, a plurality of extractions of second electric loads respectively during a plurality of second time zones.

9. Timepiece according to any one of claims 5 to 8, **characterized in that** the electromagnetic assembly (26) comprises a bipolar magnet (22), mounted on a balance (18) of the mechanical resonator (6) and having a magnetization axis in a geometric plane comprising the axis of rotation of the balance, and a coil (28) which is rigidly connected to the support of the mechanical resonator and arranged so as to be traversed by the magnetic flux of the bipolar magnet, a median half-axis (24) starting from the axis of rotation (20) of the balance and passing via said axial magnetization axis defining a reference half-axis (48) when the resonator is at rest and thus in the neutral position thereof; and **in that** said coil exhibits at the center thereof an angular lag (θ) relative to the reference half-axis and said bipolar magnet is arranged on the balance such that mere coupling between this bipolar magnet and the coil can induce in each oscillation period of the mechanical resonator, in said effective functioning range, two voltage lobes (LU₁, LU₂) of the same polarity which form respectively said first voltage lobe and said second voltage lobe.

10. Timepiece according to claim 9, **characterized in that** said angular lag is between 30° and 120° in absolute values.

11. Timepiece according to claim 9 or 10, **characterized in that** the regulating device comprises a detection device (64), arranged to be able to detect alternately the successive appearance of said first voltage lobes (LU₁) and said second voltage lobes (LU₂), and a time counter (CT) associated with the logic control circuit (62) to enable the latter to distinguish a first time interval, separating a first voltage lobe from a subsequent second voltage lobe, and a second time interval separating a second voltage lobe from a subsequent first voltage lobe, the first and second time intervals being different due to the arrangement of said electromagnetic assembly.

12. Timepiece according to any one of claims 5 to 8, **characterized in that** the primary storage unit comprises a first power supply capacitor (C2) and a second power supply capacitor (C1), both arranged to be able to power said primary load; **in that** the electromagnetic transducer (6a, 29) is arranged such that the plurality of first voltage lobes (LUC₁) each exhibit a first polarity and the plurality of second voltage lobes (LUC₂) each exhibit a second polarity opposite the first polarity; **in that** the electric converter (57) is formed by a first electrical energy storage circuit (D2,C2) which comprises the first power supply capacitor and which is arranged to be able to recharge this first power supply capacitor merely with a voltage having the first polarity at the input of the electric converter and by a second electrical energy storage circuit (D1,C1) which comprises the second power supply capacitor and which is arranged to be able to recharge this second power supply capacitor merely with a voltage having the second polarity at the input of the electric converter, the quantity of electrical energy supplied by the braking device to the first power supply capacitor, respectively to the second power supply capacitor increases as the voltage level in absolute values of this first power supply capacitor, respectively of this second power supply capacitor lowers; and **in that** the regulating device is arranged such that said transfer of said first electric load consists of a transfer of this first electric load from the first power supply capacitor into the secondary storage unit and said transfer of said second electric load consists of a transfer of this second electric load from the second power supply capacitor into the secondary storage unit.

13. Timepiece according to claim 12, **characterized in that** the first and second power supply capacitors (C2, C1) have substantially the same capacity value and are arranged to power said primary load jointly.

14. Timepiece according to claim 12 or 13, **characterized in that** the first and second power supply capacitors are arranged so as to deliver a power supply voltage corresponding to the sum of the respective voltages (V_{C1}, -V_{C2}) of these first and second power supply capacitors.

15. Timepiece according to any one of claims 5 to 8 and 12 to 14, **characterized in that** the electromagnetic assembly (86) comprises a pair of bipolar magnets (22, 23; 82) mounted on a balance (18a; 18b) of the mechanical resonator (6a; 6b) and having two respective magnetization axes which are parallel with a geometric plane comprising the axis of rotation (20) of the balance with opposite respective polarities, and a coil (28) which is rigidly connected to the support of the mechanical resonator, the two bipolar magnets (22, 23; 90, 91) of said pair being arranged on the balance such that the respective magnetic fluxes thereof pass through the coil with a time-lag but with in part a simultaneity of the incoming magnetic flux and the outgoing magnetic flux such that an induced voltage pulse generated between the two ends (E1, E2) of the coil upon the passage of the pair of magnets facing this coil exhibits a central lobe (LUC₁, LUC₂) having a maximum amplitude resulting from simultaneous coupling of the two magnets of the pair of magnets with the coil; **in that** a median half-axis (26; 24a) starting from the axis of rotation of the balance and passing via the midpoint of the pair of bipolar magnets defines a reference half-axis (48; 48a) when the resonator is at rest and thus in the neutral position thereof, the coil exhibiting at the center thereof an angular lag (θ) relative to the reference half-axis so as to generate in each oscillation period of the mechanical resonator, in said effective functioning range, two central voltage lobes (LUC₁, LUC₂) having opposite polarities and forming respectively said first voltage lobe and said second voltage lobe.

16. Timepiece according to claim 15, **characterized in that** said angular lag is between 30° and 120° in absolute values.

17. Timepiece according to claim 15 or 16, **characterized in that** the regulating device (53; 72) comprises at least one detection device (64), arranged to be able to detect the successive appearance of first voltage lobes (LUC₁) and/or second voltage lobes (LUC₂).

18. Timepiece according to any one of the preceding claims, **characterized in that** the regulating device (53; 72) comprises at least one dissipative circuit for dissipating the electrical energy stored in the primary storage unit, at least one switch (Sw3, Sw4; Sw5) associated with the dissipative circuit to be able to connect momentarily this dissipative circuit to the primary storage unit and a measurement circuit arranged to detect whether the voltage at the terminals of the second storage unit is greater than a first voltage limit or whether the filling level of the secondary storage unit is greater than a first filling limit; and **in that** the logic control circuit is further arranged so as to be able, when the voltage at the terminals of the secondary storage unit is greater than or equal to the first voltage or filling limit, to connect momentarily said at least one dissipative circuit to the primary storage unit so as to carry out, when the time drift measured corresponds to said at least one certain gain, a first dissipative discharge of the primary storage unit such that recharging thereof, following this first discharge, is generated mostly by at least one first voltage lobe among said plurality of first voltage lobes, and so as to carry out, when the time drift measured corresponds to said at least one certain loss, a second discharge of the primary storage unit such that recharging thereof, following this second discharge, is generated mostly by at least one second voltage lobe among said plurality of second voltage lobes.

19. Timepiece according to any one of the preceding claims, **characterized in that** it comprises a measurement circuit arranged to detect whether the voltage at the terminals of the secondary storage unit is less than a second voltage limit or whether the filling level of the secondary storage unit is less than a second filling limit; and **in that** the logic control circuit is arranged so as to be able, when the voltage at the terminals of the secondary storage unit is less than the second voltage or filling limit and when the time drift measured is between said at least one certain loss and said at least one certain gain, to activate the load pump device so that it transfers a third electric load from the primary storage unit into the secondary storage unit, such that recharging of the primary storage unit following this transfer of a third electric load is generated mostly by at least one first voltage lobe among said plurality of first voltage lobes, and transfers a fourth electric load from the primary storage unit into the secondary storage unit, such that recharging the primary storage unit following this transfer of a fourth electric load is generated mostly by at least one second voltage lobe among said plurality of second voltage lobes, the fourth electric load being substantially equal to the third electric load.

20. Timepiece according to any one of the preceding claims, **characterized in that** the secondary storage unit is formed by a super-capacitor or an electric condenser.

21. Timepiece according to any one of the preceding claims, **characterized in that** the mechanical resonator comprises a balance-spring; and **in that** said maintenance device comprises an escapement (14) kinematically linked to a barrel (12) equipped with a driving spring, the escapement being capable of supplying the balance-spring with a mechanical maintenance torque of the oscillations thereof.

22. Timepiece according to any one of the preceding claims, **characterized in that** said electromagnetic assembly (26; 86) also partially forms the measuring device.
